# EUROPÄISCHE PATENTSCHRIFT

(11) **EP 3 611 387 B1**
(45) Veröffentlichungstag und Bekanntmachung des Hinweises auf die Patenterteilung: **06.10.2021**
(21) Anmeldenummer: 19190987.8
(22) Anmeldetag: 09.08.2019
(51) Int. Cl.: F04D 29/54, F04D 29/56, F01D 5/14, F01D 5/16, F01D 17/16, F04D 29/32, F04D 29/66

(54) **SCHAUFELRAD EINER STRÖMUNGSMASCHINE**
BLADE WHEEL OF A TURBOMACHINE
ROUE À AUBES D'UNE TURBOMACHINE

(30) Priorität: 14.08.2018 DE 102018119704
(43) Veröffentlichungstag der Anmeldung: 19.02.2020
(73) Patentinhaber: Rolls-Royce Deutschland Ltd & Co KG, 15827 Blankenfelde-Mahlow (DE); Rolls-Royce plc, London N1 9FX (GB)
(72) Erfinder: SCHRAPE, Sven, 15827 Blankenfelde-Mahlow (DE); MUECK, Bernhard, 15827 Blankenfelde-Mahlow (DE); NIPKAU, Jens, 15827 Blankenfelde-Mahlow (DE); GIERSCH, Thomas, 15827 Blankenfelde-Mahlow (DE); HEINICHEN, Frank, 15827 Blankenfelde-Mahlow (DE); DODDS, John, Derby, Derbyshire DE24 8BJ (GB)
(74) Vertreter: Müller, Wolfram Hubertus

(56) Entgegenhaltungen:
- DE-A1-102013 224 081
- DE-A1-102016 212 767
- US-A- 3 536 417
- US-A1- 2004 175 260
- US-A1- 2011 158 793
- US-A1- 2013 202 444
- US-A1- 2014 286 758
- US-A1- 2015 285 085
- US-B1- 6 379 112

## Beschreibung

Die Erfindung betrifft ein Schaufelrad einer Strömungsmaschine gemäß dem Oberbegriff des Patentanspruchs 1.

Es ist bekannt, dass die Schaufeln von Verdichtern eines Triebwerks nichtsynchrone Schwingungen erfahren. Ein dabei auftretendes Phänomen ist als rotierende Ablösung ("rotating stall") bekannt, bei dem Abrissmuster der Strömung im Referenzsystem des Rotors rotieren. Dabei verhält es sich so, dass der Abreißvorgang auf einzelne Schaufelbereiche lokal begrenzt ist. Es kann sich um eine oder mehrere rotierende Abrissmuster handeln. Häufig sind die rotierenden Abrissmuster auf einen begrenzten radialen Schaufelbereich beschränkt. Die rotierende Ablösung regt in nachteiliger Weise die einzelnen Schaufeln zu Schwingungen bzw. Vibrationen an, wodurch die Lebensdauer der Schaufeln reduziert wird. Auch ein Schaufelversagen infolge von Resonanz ist möglich, wenn die periodischen Anregungen im Bereich der Eigenschwingungen der Schaufeln liegen. Wird ein Verdichter über längere Zeit bei rotierender Ablösung betrieben, kann es des Weiteren zu Wärmeschäden an den Schaufeln kommen.

Aus der US 2014/0286758 A1 ist ein gattungsgemäßes Schaufelrad bekannt, bei dem die Schaufeln einer Schaufelreihe in zwei oder mehr Segmente aufgeteilt sind, die eine unterschiedliche Anzahl von Schaufeln umfassen. Um trotz der unterschiedlichen Anzahl von Schaufeln in den Segmenten zu erreichen, dass der engste Abstand zwischen den Schaufeln jeweils gleich ist, sind die Schaufeln in den jeweiligen Segmenten unterschiedlich ausgerichtet.

Die DE 10 2016 212 767 A1 beschreibt ein verstellbares Turbomaschinen-Schaufelgitter mit wenigstens einer ersten Schaufel, die von einer in Umfangsrichtung benachbarten Schaufel in Umfangsrichtung einen ersten Abstand aufweist, und mit wenigstens einer zweiten Schaufel, die von einer in Umfangsrichtung benachbarten Schaufel in Umfangsrichtung einen zweiten Abstand aufweist, der kleiner als der erste Abstand ist. Weiter ist eine Verstellvorrichtung zum gemeinsamen und/oder reversiblen Verstellen der ersten und der zweiten Schaufel von einer ersten Stellung in eine zweite Stellung vorgesehen.

Der Erfindung liegt die Aufgabe zu Grunde, ein Schaufelrad einer Strömungsmaschine und eine Schaufelradanordnung zur Verfügung zu stellen, bei denen die durch eine rotierende Ablösung erzeugten Vibrationen reduziert sind.

Diese Aufgabe wird durch ein Schaufelrad mit den Merkmalen des Patentanspruchs 1 und eine Schaufelradanordnung mit den Merkmalen des Patentanspruchs 6 gelöst. Ausgestaltungen der Erfindung sind in den abhängigen Ansprüchen angegeben.

Danach betrachtet die Erfindung ein Schaufelrad einer axialen Strömungsmaschine, das eine Mehrzahl von Schaufeln aufweist. Die Schaufeln sind dafür geeignet und vorgesehen, sich in einem Strömungspfad der axialen Strömungsmaschine radial zu erstrecken und bilden eine Schaufelreihe. Die Schaufeln bilden einen Schaufeleintrittswinkel und einen Schaufelaustrittswinkel aus.

Gemäß einem ersten Aspekt der Erfindung ist vorgesehen, dass die Mehrzahl der Schaufeln des Schaufelrads N Blöcke von Schaufeln mit N > 2 ausbildet, wobei die Schaufeln innerhalb eines Blocks jeweils den gleichen Schaufeleintrittswinkel und den gleichen Schaufelaustrittswinkel aufweisen, und die Schaufeln von mindestens zwei aneinandergrenzender Blöcke einen unterschiedlichen Schaufeleintrittswinkel und/oder einen unterschiedlichen Schaufelaustrittswinkel aufweisen. Die Zahl N ist dabei eine natürliche Zahl.

Danach beruht die erfindungsgemäße Lösung auf dem Gedanken, die Entstehung einer rotierenden Ablösung durch Einbringen einer sich verändernden aerodynamischen Last, die auf die Schaufeln wirkt, zu vermeiden bzw. zu reduzieren. Bei dem betrachteten Schaufelrad kann es sich dabei um einen Rotor mit Rotorschaufeln oder um einen Stator mit Statorschaufeln handeln. Wie noch erläutert werden wird, betrachtet die Erfindung in einzelnen Aspekten auch Kombinationen von Schaufelrädern.

Das Phänomen einer rotierenden Ablösung beruht darauf, dass es zu einem Strömungsabriss in einzelnen Schaufelkanälen kommt. Vor dem abgelösten Schaufelkanal staut sich das Strömungsmaterial und wird zur Seite hin abgedrängt (in Umfangsrichtung und entgegen der Rotordrehung). Hierdurch wird die Nachbarschaufel unter einem steileren Strömungswinkel angeströmt und es kommt auch hier zu einem Strömungsabriss. Durch die erfindungsgemäß vorgesehenen Blöcke von Schaufeln, die unterschiedliche Schaufeleintrittswinkel und/oder Schaufelaustrittswinkel aufweisen, werden die Schaufeln in den einzelnen Blöcken unter unterschiedlichen Winkeln angeströmt bzw. die Strömung verlässt die Schaufeln der einzelnen Blöcke unter unterschiedlichen Winkeln. Es wurde festgestellt, dass hierdurch der Aufbau rotierender Zellen gehindert wird bzw. solche Zellen abgeschwächt werden.

Das Schaufelrad kann eine gerade oder eine ungerade Anzahl von Schaufeln aufweisen. Bei einer geraden Anzahl von Schaufeln kann vorgesehen sein, dass jeweils zwei benachbarte Blöcke von Schaufeln einen unterschiedlichen Schaufeleintrittswinkel und/oder einen unterschiedlichen Schaufelaustrittswinkel aufweisen, die Winkeländerung somit alternierend ist. Bei einer ungeraden Anzahl von Schaufeln kann vorgesehen sein, dass zwischen zwei der benachbarten Blöcke keine Änderung des Schaufeleintrittswinkels und des Schaufelaustrittswinkels erfolgt, um der ungeraden Anzahl von Blöcken Rechnung zu tragen, aber zwischen den anderen der benachbarten Blöcke. Weiter wird darauf hingewiesen, dass die Blöcke des Schaufelrads in einer Ausgestaltung insgesamt zwei unterschiedliche Schaufeleintrittswinkel und/oder Schaufelaustrittswinkel ausbilden, die alternierende Winkeländerung also jeweils den gleichen Winkel betrifft.

Eine Ausgestaltung der Erfindung sieht vor, dass die Schaufeln von mindestens zwei aneinandergrenzenden Blöcken dadurch einen unterschiedlichen Schaufeleintrittswinkel und einen unterschiedlichen Schaufelaustrittswinkel aufweisen, dass die Schaufeln der Blöcke bei identischer Formgebung der Schaufeln einen unterschiedlichen Staffelungswinkel ausbilden. Die Schaufeln benachbarter Blöcke weisen somit einen unterschiedlichen Staffelungswinkel auf. Die Schaufeln besitzen dabei für sich betrachtet alle die gleiche Form. Sie sind lediglich in unterschiedlichen Blöcken unter einem unterschiedlichen Staffelungswinkel angeordnet.

Eine alternative Ausgestaltung der Erfindung sieht vor, dass die Schaufeln von mindestens zwei aneinandergrenzenden Blöcken dadurch einen unterschiedlichen Schaufeleintrittswinkel oder einen unterschiedlichen Schaufelaustrittswinkel aufweisen, dass die Schaufeln der Blöcke eine unterschiedliche Form aufweisen. Bei dieser Erfindungsvariante werden die unterschiedlichen Winkel somit nicht über den Staffelungswinkel, sondern über die Form der Schaufeln erreicht. Sofern es sich bei dem Schaufelrad um einen Rotor handelt, ist insbesondere der Schaufeleintrittswinkel bei benachbarten Blöcken unterschiedlich ausgebildet. Sofern es sich bei dem Schaufelrad um einen Stator handelt, ist insbesondere der Schaufelaustrittswinkel bei benachbarten Blöcken unterschiedlich ausgebildet.

Gemäß einer Ausgestaltung ist vorgesehen, dass die einzelnen Blöcke den gleichen Erstreckungswinkel in Umfangsrichtung aufweisen. Die einzelnen Blöcke besitzen somit die gleiche Größe bzw. die gleiche Anzahl von Schaufeln, wobei allerdings vorgesehen ist, dass für den Fall einer ungeraden Schaufelzahl ein Block eine Schaufel mehr als die übrigen Blöcke aufweist.

Alternativ kann vorgesehen sein, dass zumindest zwei der Blöcke einen unterschiedlichen Erstreckungswinkel in Umfangsrichtung aufweisen, wobei die Blöcke mit unterschiedlichem Erstreckungswinkel eine unterschiedliche Anzahl von Schaufeln aufweisen. Eine Ausgestaltung hierzu sieht vor, dass sämtliche der Blöcke einen unterschiedlichen Erstreckungswinkel in Umfangsrichtung und dementsprechend eine unterschiedliche Anzahl von Schaufeln aufweisen.

Eine weitere Ausgestaltung sieht vor, dass die Schaufeln eines Blocks gegenüber einer nominalen Schaufelstellung geöffnet und die Schaufeln eines benachbarten Blocks gegenüber der nominalen Schaufelstellung geschlossen sind. Eine nominale Schaufelstellung ist dabei eine solche, die die Schaufeln des Schaufelrads ohne die Erfindung einnehmen würden. Die nominale Schaufelstellung stellt gewissermaßen eine gedachte Ausgangsposition der Schaufelstellung dar, von der aus die Schaufeln je nach betrachteten Block weitergehend geschlossen oder weitergehend geöffnet werden.

Dabei kann vorgesehen sein, dass die Schaufeln unterschiedlicher Blöcke ausgehend von der nominalen Schaufelstellung um den gleichen Änderungsbetrag in die eine Richtung und in die andere Richtung geöffnet bzw. geschlossen werden. Dies ist jedoch nicht notwendigerweise der Fall. Der Änderungsbetrag in die eine Richtung (zum Beispiel "Öffnen") muss nicht zwangsläufig dem Änderungsbetrag in die andere Richtung entsprechen. Auch kann in weiteren Ausführungsvarianten vorgesehen sein, dass der Schaufeleintrittswinkel und/oder der Schaufelaustrittswinkel zwischen benachbarten Blöcken sich nicht diskret, sondern kontinuierlich ändert, beispielsweise entsprechend der Form einer Sinuskurve.

Die Erfindung sieht weiter vor, dass für die Winkelstellung der Schaufeln der einzelnen Blöcke gilt: ${φ}_{l} = {φ}_{0} + {\sum }_{k = 1}^{N} {a}_{k} cos \left(\frac{2 kπ}{N}l\right) + {b}_{k} sin \left(\frac{2 kπ}{N}l\right)$

Dabei gilt, dass
- ϕ der Schaufeleintrittswinkel, der Schaufelaustrittswinkel oder der Staffelungswinkel der Schaufeln eines betrachteten Blocks ist;
- aₖ, bₖ frei wählbare Koeffizienten sind, die im Intervall [-10°, 10°] liegen;
- der Index "*l*" die Nummer des betrachteten Blocks angibt;
- N die Gesamtzahl der Blöcke angibt, wobei N>2 ist;
- der Index "k" den Laufindex der Koeffizienten angibt, mit k = 1, ..., N;
- ϕ₀ der mittlere Winkel ist, der eingestellt ist.

Dabei gilt für die Koeffizienten aₖ, bₖ, dass für mindestens zwei Werte des Indexes "k" gilt, dass nicht beide Koeffizienten aₖ, bₖ gleich Null sind. Bei N gleich 3 sind somit beispielsweise mindestens zwei der Koeffizienten a₁, a₂, a₃, b₁ b₂ b₃ ungleich Null. Durch Variation des Schaufeleintrittswinkels, des Schaufelaustrittswinkels oder des Staffelungswinkels der Schaufeln unterschiedlicher Blöcke gemäß der genannten Formel lassen sich Muster erzeugen, die keine gemeinsame Periode über den Umfang aufweisen. Hierdurch lässt sich der Aufbau rotierender Zellen in effektiver Weise verhindern bzw. abschwächen.

Gemäß einem weiteren Erfindungsaspekt betrifft die Erfindung eine Schaufelradanordnung für einen Verdichter einer Strömungsmaschine, der aufweist: ein erstes Schaufelrad, das als Laufrad ausgebildet ist, ein zweites Schaufelrad, das stromaufwärts des ersten Schaufelrads angeordnet und als Leitrad ausgebildet ist, und ein drittes Schaufelrad, das stromabwärts des ersten Schaufelrads angeordnet und als Leitrad ausgebildet ist. Dabei ist vorgesehen, dass mindestens eines der Schaufelräder als Schaufelrad gemäß Anspruch 1 ausgebildet ist und somit N Blöcke von Schaufeln mit N > 2 ausbildet, wobei die Schaufeln eines Blocks jeweils den gleichen Schaufeleintrittswinkel und den gleichen Schaufelaustrittswinkel aufweisen, und die Schaufeln von mindestens zwei aneinandergrenzender Blöcke einen unterschiedlichen Schaufeleintrittswinkel und/oder einen unterschiedlichen Schaufelaustrittswinkel aufweisen.

Dabei sieht eine Ausführungsvariante vor, dass das zweite Schaufelrad und das dritte Schaufelrad als Schaufelrad gemäß Anspruch 1 ausgebildet sind, wobei beide Schaufelräder die gleiche Zahl von N Blöcken von Schaufeln mit N > 2 ausbilden. Gemäß dieser Ausführungsvariante sind somit die beiden Statoren der betrachteten Abfolge von Stator - Rotor - Stator gemäß der vorliegenden Erfindung ausgebildet.

Dies führt dazu, dass der zwischen den beiden Statoren angeordnete Rotor Strömungsblöcke mit unterschiedlichen Inzidenzwinkeln während einer Umdrehung passiert. Hierdurch werden sich verändernde aerodynamische und aeromechanische Lasten auf den Rotor ausgeübt. Dies verhindert die Entwicklung von rotierenden Ablösezellen, da deren Entwicklung eine gewisse Zeit über mehr als eine Umdrehung erfordert. Es wird eine aerodynamische Instabilität erzeugt, durch die die Schwingungsantwort des Rotors geändert und Schwingungen stärker unterdrückt werden.

Dabei ist die Größe der Blöcke und die Variation von Schaufeleintrittswinkel und/oder Schaufelaustrittswinkel derart einzustellen, dass die Redistribution von strömender Masse ausreichend groß ist, um die Entwicklung eines in seiner Ausdehnung radial begrenzten Abrissmusters zu vermeiden oder deutlich zu unterdrücken.

Eine weitere Ausgestaltung der Erfindung sieht vor, das erste Schaufelrad, also der Rotor der betrachteten Abfolge von Stator - Rotor - Stator, als Schaufelrad gemäß Anspruch 1 ausgebildet ist.

Bei dieser Erfindungsvariante wird durch die unterschiedlichen Winkel der Rotorschaufeln unterschiedlicher Blöcke die Bildung von Zellen mit rotierender Ablösung in unterschiedlichem Maße angeregt. Durch diese Asymmetrie wird die Ausbildung eines kohärenten Ablösemusters mit rotierenden Zellen unterdrückt. Stattdessen erfolgt eine breitbandige Anregung der Rotorblätter, die jedoch unproblematisch ist, da sie zu geringeren Schwingamplituden führt.

Dabei ist die Größe der Blöcke und die Variation von Schaufeleintrittswinkel und/oder Schaufelaustrittswinkel wiederum derart einzustellen, dass die Redistribution von strömender Masse ausreichend groß ist, um die Entwicklung eines in seiner Ausdehnung radial begrenzten Abrissmusters zu vermeiden oder deutlich zu unterdrücken.

In weiteren Ausgestaltungen der Erfindung kann vorgesehen sein, dass in der betrachteten Anordnung von Stator - Rotor - Stator sämtliche Schaufelräder gemäß der vorliegenden Erfindung ausgebildet sind, oder dass nur einer der Statoren gemäß der vorliegenden Erfindung ausgebildet ist. Die Variation der genannten Winkel kann wie in Bezug auf das einzelne Schaufelrad erläutert durch Variation des Staffelungswinkels oder durch Variation der Formgebung der Schaufeln der einzelnen Blöcke erfolgen. Dabei kann auch eine Variation des Staffelungswinkels an einem Schaufelrad mit einer Variation der Formgebung der Schaufeln an einem anderen Schaufelrad kombiniert werden.

Eine weitere Ausgestaltung der Erfindung sieht vor, dass das als Leitrad ausgebildete zweite Schaufelrad als Eintrittsleitrad ausgebildet ist. Verdichter von Flugtriebwerken werden für eine bestimmte Auslegungsdrehzahl ausgelegt. Insbesondere im Teillastbereich, d.h. bei Drehzahlen kleiner als der Auslegungsdrehzahl besteht die Gefahr lokaler Strömungsablösungen an den Rotorschaufeln des Verdichtergitters. Zur Reduzierung der Gefahr von Strömungsablösungen im Teillastbereich ist es bekannt, einen Stator mit ggf. verstellbaren Statorschaufeln vor dem ersten Rotor des Verdichters anzuordnen. Ein solcher Stator wird als Eintrittsleitrad oder Vorleitrad bzw. als IGV (IGV - Inlet Guide Vane) bezeichnet. Eintrittsleiträder erhöhen den Drall in der Strömung und verbessern den Arbeitsbereich eines Verdichters.

Jedoch ist die Erfindung keineswegs darauf beschränkt, dass die stromauf gelegene Schaufelreihe als Eintrittsleitrad ausgebildet ist. Es kann sich bei der stromauf gelegenen Schaufelreihe auch um einen normalen Stator eines Verdichters handeln. Die Erfindung kann somit sowohl in Frontstufen als auch in Stufen realisiert werden, die in einen Verdichter eingebettet sind.

Gemäß einer weiteren Ausgestaltung weist das zweite Schaufelrad N Blöcke von Schaufeln auf, wobei zumindest zwei der Blöcke einen unterschiedlichen Schaufelaustrittswinkel aufweisen. Ebenso weist das dritte Schaufelrad N Blöcke von Schaufeln auf, wobei zumindest zwei der Blöcke einen unterschiedlichen Schaufelaustrittswinkel aufweisen. Bei den als Stator ausgebildeten zweiten und dritten Schaufelrädern wird gemäß dieser Ausgestaltung der Erfindung somit der Schaufelaustrittswinkel variiert. Bei dem als Rotor ausgebildeten ersten Schaufelrad wird gemäß einer Ausgestaltung der Erfindung dagegen der Schaufeleintrittswinkel variiert.

Gemäß einer weiteren Ausgestaltung weist das das erste Schaufelrad N Blöcke von Schaufeln auf, wobei zumindest zwei der Blöcke einen unterschiedlichen Schaufeleintrittswinkel aufweisen.

Allerdings sind auch Varianten möglich, in denen das als Leitrad ausgebildete stromab gelegene dritte Schaufelrad bzw. die durch dieses gebildete Schaufelreihe lediglich eine Änderung im Schaufeleintrittswinkel aufweist, während das als Leitrad ausgebildete stromauf gelegene zweite Schaufelrad eine Änderung im Schaufelaustrittswinkel aufweist. Dies dient dazu, den Inzidenzwinkel an die durch das stromauf gelegene Schaufelrad hervorgerufene Umfangsvariation anzupassen. Dabei wird im Bereich des stromauf geschlossenen Leitrads der Schaufeleintrittswinkel erhöht und im Bereich des stromauf geöffneten Leitrads der Schaufeleintrittswinkel reduziert.

Eine weitere Ausgestaltung der Erfindung sieht vor, dass einem Block bzw. Umfangsbereich des zweiten Schaufelrads, in dem die Schaufeln des Blocks gegenüber einer nominalen Schaufelstellung stärker geschlossen sind, ein Block bzw. Umfangsbereich des dritten Schaufelrads zugeordnet ist, in dem die Schaufeln des Blocks gegenüber einer nominalen Schaufelstellung stärker geöffnet sind. Die Strömung, die in einem Block des zweiten, stromauf gelegenen Schaufelrads eine stärkere Umlenkung erfahren hat, erfährt somit in dem entsprechenden Block des dritten, stromab gelegenen Schaufelrads eine geringere Umlenkung und umgekehrt.

Die vorliegende Offenbarung umfasst auch ein Gasturbinentriebwerk, insbesondere für ein Luftfahrzeug, mit einer erfindungsgemäßen Schaufelradanordnung. Dabei kann vorgesehen sein, dass das Gasturbinentriebwerk aufweist:
- einen Triebwerkskern, der eine Turbine, einen Verdichter mit einer erfindungsgemäßen Schaufelradanordnung und eine die Turbine mit dem Verdichter verbindende, als Hohlwelle ausgebildete Turbinenwelle umfasst;
- einen Fan, der stromaufwärts des Triebwerkskerns positioniert ist, wobei der Fan mehrere Fanschaufeln umfasst; und
- ein Getriebe, das einen Eingang von der Turbinenwelle empfängt und Antrieb für den Fan zum Antreiben des Fans mit einer niedrigeren Drehzahl als die Turbinenwelle abgibt.

Eine Ausgestaltung hierzu kann vorsehen, dass
- die Turbine eine erste Turbine ist, der Verdichter ein erster Verdichter ist und die Turbinenwelle eine erste Turbinenwelle ist;
- der Triebwerkskern ferner eine zweite Turbine, einen zweiten Verdichter und eine zweite Turbinenwelle, die die zweite Turbine mit dem zweiten Verdichter verbindet, umfasst; und
- die zweite Turbine, der zweite Verdichter und die zweite Turbinenwelle dahingehend angeordnet sind, sich mit einer höheren Drehzahl als die erste Turbinenwelle zu drehen.

Es wird darauf hingewiesen, dass die vorliegende Erfindung, soweit sie sich auf ein Flugtriebwerk bezieht, bezogen auf ein zylindrisches Koordinatensystem beschrieben ist, das die Koordinaten x, r und ϕ aufweist. Dabei gibt x die axiale Richtung, r die radiale Richtung und ϕ den Winkel in Umfangsrichtung an. Die axiale Richtung ist dabei identisch mit der Maschinenachse eines Gasturbinentriebwerks, in dem das Schaufelrad bzw. die Schaufelradanordnung angeordnet ist. Von der x-Achse ausgehend zeigt die radiale Richtung radial nach außen. Begriffe wie "vor", "hinter", "vordere" und "hintere" beziehen sich auf die axiale Richtung bzw. die Strömungsrichtung im Triebwerk, in dem das Planetengetriebe angeordnet ist. Begriffe wie "äußere" oder "innere" beziehen sich auf die radiale Richtung.

Wie hier an anderer Stelle angeführt wird, kann sich die vorliegende Offenbarung auf ein Gasturbinentriebwerk beziehen. Solch ein Gasturbinentriebwerk kann einen Triebwerkskern umfassen, der eine Turbine, einen Brennraum, einen Verdichter und eine die Turbine mit dem Verdichter verbindende Kernwelle umfasst. Solch ein Gasturbinentriebwerk kann ein Gebläse (mit Gebläseschaufeln) umfassen, das stromaufwärts des Triebwerkskerns positioniert ist.

Anordnungen der vorliegenden Offenbarung können insbesondere, jedoch nicht ausschließlich, für Gebläse, die über ein Getriebe angetrieben werden, von Vorteil sein. Entsprechend kann das Gasturbinentriebwerk ein Getriebe umfassen, das einen Eingang von der Kernwelle empfängt und Antrieb für das Gebläse zum Antreiben des Gebläses mit einer niedrigeren Drehzahl als die Kernwelle abgibt. Der Eingang für das Getriebe kann direkt von der Kernwelle oder indirekt von der Kernwelle, beispielsweise über eine Stirnwelle und/oder ein Stirnzahnrad, erfolgen. Die Kernwelle kann mit der Turbine und dem Verdichter starr verbunden sein, so dass sich die Turbine und der Verdichter mit derselben Drehzahl drehen (wobei sich das Gebläse mit einer niedrigeren Drehzahl dreht).

Das Gasturbinentriebwerk, das hier beschrieben wird, kann eine beliebige geeignete allgemeine Architektur aufweisen. Beispielsweise kann das Gasturbinentriebwerk eine beliebige gewünschte Anzahl an Wellen, die Turbinen und Verdichter verbinden, beispielsweise eine, zwei oder drei Wellen, aufweisen. Lediglich beispielhaft kann die mit der Kernwelle verbundene Turbine eine erste Turbine sein, der mit der Kernwelle verbundene Verdichter kann ein erster Verdichter sein und die Kernwelle kann eine erste Kernwelle sein. Der Triebwerkskern kann ferner eine zweite Turbine, einen zweiten Verdichter und eine zweite Kernwelle, die die zweite Turbine mit dem zweiten Verdichter verbindet, umfassen. Die zweite Turbine, der zweite Verdichter und die zweite Kernwelle können dahingehend angeordnet sein, sich mit einer höheren Drehzahl als die erste Kernwelle zu drehen.

Bei solch einer Anordnung kann der zweite Verdichter axial stromabwärts des ersten Verdichters positioniert sein. Der zweite Verdichter kann dahingehend angeordnet sein, Strömung von dem ersten Verdichter aufzunehmen (beispielsweise direkt aufzunehmen, beispielsweise über einen allgemein ringförmigen Kanal).

Das Getriebe kann dahingehend angeordnet sein, von der Kernwelle, die dazu konfiguriert ist, sich (beispielsweise im Gebrauch) mit der niedrigsten Drehzahl zu drehen, (beispielsweise die erste Kernwelle in dem obigen Beispiel) angetrieben zu werden. Beispielsweise kann das Getriebe dahingehend angeordnet sein, lediglich von der Kernwelle, die dazu konfiguriert ist, sich (beispielsweise im Gebrauch) mit der niedrigsten Drehzahl zu drehen, (beispielsweise nur von der ersten Kernwelle und nicht der zweiten Kernwelle bei dem obigen Beispiel) angetrieben zu werden. Alternativ dazu kann das Getriebe dahingehend angeordnet sein, von einer oder mehreren Wellen, beispielsweise der ersten und/oder der zweiten Welle in dem obigen Beispiel, angetrieben zu werden.

Bei einem Gasturbinentriebwerk, das hier beschrieben wird, kann ein Brennraum axial stromabwärts des Gebläses und des Verdichters (der Verdichter) vorgesehen sein. Beispielsweise kann der Brennraum direkt stromabwärts des zweiten Verdichters (beispielsweise an dessen Ausgang) liegen, wenn ein zweiter Verdichter vorgesehen ist. Als ein weiteres Beispiel kann die Strömung am Ausgang des Verdichters dem Einlass der zweiten Turbine zugeführt werden, wenn eine zweite Turbine vorgesehen ist. Der Brennraum kann stromaufwärts der Turbine (der Turbinen) vorgesehen sein.

Der oder jeder Verdichter (beispielsweise der erste Verdichter und der zweite Verdichter gemäß obiger Beschreibung) kann eine beliebige Anzahl an Stufen, beispielsweise mehrere Stufen, umfassen. Jede Stufe kann eine Reihe von Rotorschaufeln und eine Reihe von Statorschaufeln, bei denen es sich um variable Statorschaufeln (dahingehend, dass ihr Anstellwinkel variabel sein kann) handeln kann, umfassen. Die Reihe von Rotorschaufeln und die Reihe von Statorschaufeln können axial voneinander versetzt sein.

Die oder jede Turbine (beispielsweise die erste Turbine und die zweite Turbine gemäß obiger Beschreibung) kann eine beliebige Anzahl an Stufen, beispielsweise mehrere Stufen, umfassen. Jede Stufe kann eine Reihe von Rotorschaufeln und eine Reihe von Statorschaufeln umfassen. Die Reihe von Rotorschaufeln und die Reihe von Statorschaufeln können axial voneinander versetzt sein.

Jede Gebläseschaufel kann mit einer radialen Spannweite definiert sein, die sich von einem Fuß (oder einer Nabe) an einer radial innenliegenden von Gas überströmten Stelle oder an einer Position einer Spannbreite von 0 % zu einer Spitze an einer Position einer Spannbreite von 100 % erstreckt. Das Verhältnis des Radius der Gebläseschaufel an der Nabe zu dem Radius der Gebläseschaufel an der Spitze kann weniger als (oder in der Größenordnung von): 0,4, 0,39, 0,38, 0,37, 0,36, 0,35, 0,34, 0,33, 0,32, 0,31, 0,3, 0,29, 0,28, 0,27, 0,26 oder 0,25 liegen. Das Verhältnis des Radius der Gebläseschaufel an der Nabe zu dem Radius der Gebläseschaufel an der Spitze kann in einem einschließenden Bereich liegen, der von zwei der Werte im vorhergehenden Satz begrenzt wird (d. h. die Werte können obere oder untere Grenzen bilden). Diese Verhältnisse können allgemeinhin als das Nabe-Spitze-Verhältnis bezeichnet werden. Der Radius an der Nabe und der Radius an der Spitze können beide an dem vorderen Randteil (oder dem axial am weitesten vorne liegenden Rand) der Schaufel gemessen werden. Das Nabe-Spitze-Verhältnis bezieht sich natürlich auf den von Gas überströmten Abschnitt der Gebläseschaufel, d. h. den Abschnitt, der sich radial außerhalb jeglicher Plattform befindet.

Der Radius des Gebläses kann zwischen der Mittellinie des Triebwerks und der Spitze der Gebläseschaufel an ihrem vorderen Rand gemessen werden. Der Durchmesser des Gebläses (der einfach das Doppelte des Radius des Gebläses sein kann) kann größer als (oder in der Größenordnung von): 250 cm (etwa 100 Inch), 260 cm, 270 cm (etwa 105 Inch), 280 cm (etwa 110 Inch), 290 cm (etwa 115 Inch), 300 cm (etwa 120 Inch), 310 cm, 320 cm (etwa 125 Inch), 330 cm (etwa 130 Inch), 340 cm (etwa 135 Inch), 350 cm, 360 cm (etwa 140 Inch), 370 cm (etwa 145 Inch), 380 cm (etwa 150 Inch) oder 390 cm (etwa 155 Inch) sein (liegen). Der Gebläsedurchmesser kann in einem einschließenden Bereich liegen, der von zwei der Werte im vorhergehenden Satz begrenzt wird (d. h. die Werte können obere oder untere Grenzen bilden).

Die Drehzahl des Gebläses kann im Gebrauch variieren. Allgemein ist die Drehzahl geringer für Gebläse mit einem größeren Durchmesser. Lediglich als ein nicht einschränkendes Beispiel kann die Drehzahl des Gebläses bei Konstantgeschwindigkeitsbedingungen weniger als 2500 U/min, beispielsweise weniger als 2300 U/min, betragen. Lediglich als ein weiteres nicht einschränkendes Beispiel kann auch die Drehzahl des Gebläses bei Konstantgeschwindigkeitsbedingungen für ein Triebwerk mit einem Gebläsedurchmesser im Bereich von 250 cm bis 300 cm (beispielsweise 250 cm bis 280 cm) im Bereich von 1700 U/min bis 2500 U/min, beispielsweise im Bereich von 1800 U/min bis 2300 U/min, beispielsweise im Bereich von 1900 U/min bis 2100 U/min, liegen. Lediglich als ein weiteres nicht einschränkendes Beispiel kann die Drehzahl des Gebläses bei Konstantgeschwindigkeitsbedingungen für ein Triebwerk mit einem Gebläsedurchmesser im Bereich von 320 cm bis 380 cm in dem Bereich von 1200 U/min bis 2000 U/min, beispielsweise in dem Bereich von 1300 U/min bis 1800 U/min, beispielsweise in dem Bereich von 1400 U/min bis 1600 U/min, liegen.

Im Gebrauch des Gasturbinentriebwerks dreht sich das Gebläse (mit zugehörigen Gebläseschaufeln) um eine Drehachse. Diese Drehung führt dazu, dass sich die Spitze der Gebläseschaufel mit einer Geschwindigkeit U_{Spitze} bewegt. Die von den Gebläseschaufeln an der Strömung verrichtete Arbeit resultiert in einem Anstieg der Enthalpie dH der Strömung. Eine Gebläsespitzenbelastung kann als dH/U_{Spitze}² definiert werden, wobei dH der Enthalpieanstieg (beispielsweise der durchschnittliche 1-D-Enthalpieanstieg) über das Gebläse hinweg ist und U_{Spitze} die (Translations-) Geschwindigkeit der Gebläsespitze, beispielsweise an dem vorderen Rand der Spitze, ist (die als Gebläsespitzenradius am vorderen Rand multipliziert mit der Winkelgeschwindigkeit definiert werden kann). Die Gebläsespitzenbelastung bei Konstantgeschwindigkeitsbedingungen kann mehr als (oder in der Größenordnung von): 0,3, 0,31, 0,32, 0,33, 0,34, 0,35, 0,36, 0,37, 0,38, 0,39 oder 0,4 betragen (liegen) (wobei alle Einheiten in diesem Abschnitt Jkg⁻¹K⁻¹/(ms⁻¹)² sind). Die Gebläsespitzenbelastung kann in einem einschließenden Bereich liegen, der von zwei der Werte im vorhergehenden Satz begrenzt wird (d. h. die Werte können obere oder untere Grenzen bilden).

Gasturbinentriebwerke gemäß der vorliegenden Offenbarung können ein beliebiges gewünschtes Bypassverhältnis aufweisen, wobei das Bypassverhältnis als das Verhältnis des Massendurchsatzes der Strömung durch den Bypasskanal zu dem Massendurchsatz der Strömung durch den Kern bei Konstantgeschwindigkeitsbedingungen definiert wird. Bei einigen Anordnungen kann das Bypassverhältnis mehr als (in der Größenordnung von): 10, 10,5, 11, 11,5, 12, 12,5, 13, 13,5, 14, 14,5, 15, 15,5, 16, 16,5 oder 17 betragen (liegen). Das Bypassverhältnis kann in einem einschließenden Bereich liegen, der von zwei der Werte im vorhergehenden Satz begrenzt wird (d. h. die Werte können obere oder untere Grenzen bilden). Der Bypasskanal kann im Wesentlichen ringförmig sein. Der Bypasskanal kann sich radial außerhalb des Triebwerkskerns befinden. Die radial äußere Fläche des Bypasskanals kann durch eine Triebwerksgondel und/oder ein Gebläsegehäuse definiert werden.

Das Gesamtdruckverhältnis eines Gasturbinentriebwerks, das hier beschrieben wird, kann als das Verhältnis des Staudrucks stromaufwärts des Gebläses zu dem Staudruck am Ausgang des Höchstdruckverdichters (vor dem Eingang in den Brennraum) definiert werden. Als ein nicht einschränkendes Beispiel kann das Gesamtdruckverhältnis eines Gasturbinentriebwerks, das hier beschrieben und/oder beansprucht wird, bei Konstantgeschwindigkeit mehr als (oder in der Größenordnung von): 35, 40, 45, 50, 55, 60, 65, 70, 75 betragen (liegen). Das Gesamtdruckverhältnis kann in einem einschließenden Bereich liegen, der von zwei der Werte im vorhergehenden Satz begrenzt wird (d. h. die Werte können obere oder untere Grenzen bilden).

Der spezifische Schub eines Triebwerks kann als der Nettoschub des Triebwerks dividiert durch den Gesamtmassenstrom durch das Triebwerk hindurch definiert werden. Bei Konstantgeschwindigkeitsbedingungen kann der spezifische Schub eines Triebwerks, das hier beschrieben und/oder beansprucht wird, weniger als (oder in der Größenordnung von): 110 Nkg⁻¹s, 105 Nkg⁻¹s, 100 Nkg⁻¹s, 95 Nkg⁻¹s, 90 Nkg⁻¹s, 85 Nkg⁻¹s oder 80 Nkg⁻¹s betragen (liegen). Der spezifische Schub kann in einem einschließenden Bereich liegen, der von zwei der Werte im vorhergehenden Satz begrenzt wird (d. h. die Werte können obere oder untere Grenzen bilden). Solche Triebwerke können im Vergleich zu herkömmlichen Gasturbinentriebwerken besonders effizient sein.

Ein Gasturbinentriebwerk, das hier beschrieben wird, kann einen beliebigen gewünschten Höchstschub aufweisen. Lediglich als ein nicht einschränkendes Beispiel kann eine Gasturbine, die hier beschrieben und/oder beansprucht wird, zur Erzeugung eines Höchstschubs von mindestens (oder in der Größenordnung von): 160kN, 170kN, 180kN, 190kN, 200kN, 250kN, 300kN, 350kN, 400kN, 450kN, 500kN oder 550kN in der Lage sein. Der Höchstschub kann in einem einschließenden Bereich liegen, der von zwei der Werte im vorhergehenden Satz begrenzt wird (d. h. die Werte können obere oder untere Grenzen bilden). Der Schub, auf den oben Bezug genommen wird, kann der Nettohöchstschub bei standardmäßigen atmosphärischen Bedingungen auf Meereshöhe plus 15 Grad C (Umgebungsdruck 101,3 kPa, Temperatur 30 Grad C) bei statischem Triebwerk sein.

Im Gebrauch kann die Temperatur der Strömung am Eingang der Hochdruckturbine besonders hoch sein. Diese Temperatur, die als TET bezeichnet werden kann, kann an dem Ausgang zum Brennraum, beispielsweise unmittelbar stromaufwärts der ersten Turbinenschaufel, die wiederum als eine Düsenleitschaufel bezeichnet werden kann, gemessen werden. Bei Konstantgeschwindigkeit kann die TET mindestens (oder in der Größenordnung von): 1400K, 1450K, 1500K, 1550K, 1600K oder 1650K betragen (liegen). Die TET bei Konstantgeschwindigkeit kann in einem einschließenden Bereich liegen, der von zwei der Werte im vorhergehenden Satz begrenzt wird (d. h. die Werte können obere oder untere Grenzen bilden). Die maximale TET im Gebrauch des Triebwerks kann beispielsweise mindestens (oder in der Größenordnung von): 1700K, 1750K, 1800K, 1850K, 1900K, 1950K oder 2000K betragen (liegen). Die maximale TET kann in einem einschließenden Bereich liegen, der von zwei der Werte im vorhergehenden Satz begrenzt wird (d. h. die Werte können obere oder untere Grenzen bilden). Die maximale TET kann beispielsweise bei einer Bedingung von hohem Schub, beispielsweise bei einer MTO-Bedingung (MTO - Maximum Take-Off thrust - maximaler Startschub), auftreten.

Eine Gebläseschaufel und/oder ein Blattabschnitt einer Gebläseschaufel, die hier beschrieben wird, kann aus einem beliebigen geeigneten Material oder einer Kombination aus Materialien hergestellt werden. Beispielsweise kann zumindest ein Teil der Gebläseschaufel und/oder des Blatts zumindest zum Teil aus einem Verbundstoff, beispielsweise einem Metallmatrix-Verbundstoff und/oder einem Verbundstoff mit organischer Matrix, wie z. B. Kohlefaser, hergestellt werden. Als ein weiteres Beispiel kann zumindest ein Teil der Gebläseschaufel und/oder des Blatts zumindest zum Teil aus einem Metall, wie z. B. einem auf Titan basierendem Metall oder einem auf Aluminium basierenden Material (wie z. B. einer Aluminium-Lithium-Legierung) oder einem auf Stahl basierenden Material hergestellt werden. Die Gebläseschaufel kann mindestens zwei Bereiche umfassen, die unter Verwendung verschiedener Materialien hergestellt werden. Beispielsweise kann die Gebläseschaufel einen vorderen Schutzrand aufweisen, der unter Verwendung eines Materials hergestellt wird, das dem Aufschlagen (beispielsweise von Vögeln, Eis oder anderem Material) besser widerstehen kann als der Rest der Schaufel. Solch ein vorderer Rand kann beispielsweise unter Verwendung von Titan oder einer auf Titan basierenden Legierung hergestellt werden. Somit kann die Gebläseschaufel lediglich als ein Beispiel einen auf Kohlefaser oder Aluminium basierenden Körper (wie z. B. eine Aluminium-Lithium-Legierung) mit einem vorderen Rand aus Titan aufweisen.

Ein Gebläse, das hier beschrieben wird, kann einen mittleren Abschnitt umfassen, von dem sich die Gebläseschaufeln, beispielsweise in einer radialen Richtung, erstrecken können. Die Gebläseschaufeln können auf beliebige gewünschte Art und Weise an dem mittleren Abschnitt angebracht sein. Beispielsweise kann jede Gebläseschaufel eine Fixierungsvorrichtung umfassen, die mit einem entsprechenden Schlitz in der Nabe (oder Scheibe) in Eingriff gelangen kann. Lediglich als ein Beispiel kann solch eine Fixierungsvorrichtung in Form eines Schwalbenschwanzes vorliegen, der zur Fixierung der Gebläseschaufel an der Nabe/Scheibe in einen entsprechenden Schlitz in der Nabe/Scheibe eingesteckt und/oder damit in Eingriff gebracht werden kann. Als ein weiteres Beispiel können die Gebläseschaufeln integral mit einem mittleren Abschnitt ausgebildet sein. Solch eine Anordnung kann als eine Blisk oder ein Bling bezeichnet werden. Ein beliebiges geeignetes Verfahren kann zur Herstellung solch einer Blisk oder solch eines Bling verwendet werden. Beispielsweise kann zumindest ein Teil der Gebläseschaufeln aus einem Block maschinell herausgearbeitet werden und/oder mindestens ein Teil der Gebläseschaufeln kann durch Schweißen, wie z. B. lineares Reibschweißen, an der Nabe/Scheibe angebracht werden.

Die Gasturbinentriebwerke, die hier beschrieben werden, können oder können nicht mit einer VAN (Variable Area Nozzle - Düse mit variablem Querschnitt) versehen sein. Solch eine Düse mit variablem Querschnitt kann eine Variation des Ausgangsquerschnitts des Bypasskanals im Gebrauch gestatten. Die allgemeinen Prinzipien der vorliegenden Offenbarung können auf Triebwerke mit oder ohne eine VAN zutreffen.

Das Gebläse einer Gasturbine, die hier beschrieben wird, kann eine beliebige gewünschte Anzahl an Gebläseschaufeln, beispielsweise 16, 18, 20 oder 22 Gebläseschaufeln, aufweisen.

Gemäß der hier erfolgenden Verwendung können Konstantgeschwindigkeitsbedingungen Konstantgeschwindigkeitsbedingungen eines Luftfahrzeugs, an dem das Gasturbinentriebwerk angebracht ist, bedeuten. Solche Konstantgeschwindigkeitsbedingungen können herkömmlicherweise als die Bedingungen während des mittleren Teils des Flugs definiert werden, beispielsweise die Bedingungen, denen das Luftfahrzeug und/oder das Triebwerk zwischen (hinsichtlich Zeit und/oder Entfernung) dem Ende des Steigflugs und dem Beginn des Sinkflugs ausgesetzt wird bzw. werden.

Lediglich als ein Beispiel kann die Vorwärtsgeschwindigkeit bei der Konstantgeschwindigkeitsbedingung bei einem beliebigen Punkt im Bereich von Mach 0,7 bis 0,9, beispielsweise 0,75 bis 0,85, beispielsweise 0,76 bis 0,84, beispielsweise 0,77 bis 0,83, beispielsweise 0,78 bis 0,82, beispielsweise 0,79 bis 0,81, beispielsweise in der Größenordnung von Mach 0,8, in der Größenordnung von Mach 0,85 oder in dem Bereich von 0,8 bis 0,85 liegen. Eine beliebige Geschwindigkeit innerhalb dieser Bereiche kann die Konstantfahrtbedingung sein. Bei einigen Luftfahrzeugen können die Konstantfahrtbedingungen außerhalb dieser Bereiche, beispielsweise unter Mach 0,7 oder über Mach 0,9, liegen.

Lediglich als ein Beispiel können die Konstantgeschwindigkeitsbedingungen standardmäßigen atmosphärischen Bedingungen bei einer Höhe, die im Bereich von 10.000 m bis 15.000 m, beispielsweise im Bereich von 10.000 m bis 12.000 m, beispielsweise im Bereich von 10.400 m bis 11.600 m (etwa 38.000 Fuß) beispielsweise im Bereich von 10.500 m bis 11.500 m, beispielsweise im Bereich von 10.600 m bis 11.400 m, beispielsweise im Bereich von 10.700 m (etwa 35.000 Fuß) bis 11.300 m, beispielsweise im Bereich von 10.800 m bis 11.200 m, beispielsweise im Bereich von 10.900 m bis 11.100 m, beispielsweise in der Größenordnung von 11.000 m, liegt, entsprechen. Die Konstantgeschwindigkeitsbedingungen können standardmäßigen atmosphärischen Bedingungen bei einer beliebigen gegebenen Höhe in diesen Bereichen entsprechen.

Lediglich als ein Beispiel können die Konstantgeschwindigkeitsbedingungen Folgendem entsprechen: einer Vorwärts-Mach-Zahl von 0,8; einem Druck von 23.000 Pa und einer Temperatur von -55 Grad C.

So wie sie hier durchweg verwendet werden, können "Konstantgeschwindigkeit" oder "Konstantgeschwindigkeitsbedingungen" den aerodynamischen Auslegungspunkt bedeuten. Solch ein aerodynamischer Auslegungspunkt (oder ADP - Aerodynamic Design Point) kann den Bedingungen (darunter beispielsweise die Mach-Zahl, Umgebungsbedingungen und Schubanforderung), für die der Gebläsebetrieb ausgelegt ist, entsprechen. Dies kann beispielsweise die Bedingungen, bei denen das Gebläse (oder das Gasturbinentriebwerk) konstruktionsgemäß den optimalen Wirkungsgrad aufweist, bedeuten.

Im Gebrauch kann ein Gasturbinentriebwerk, das hier beschrieben wird, bei den Konstantgeschwindigkeitsbedingungen, die hier an anderer Stelle definiert werden, betrieben werden. Solche Konstantgeschwindigkeitsbedingungen können von den Konstantgeschwindigkeitsbedingungen (beispielsweise den Bedingungen während des mittleren Teils des Fluges) eines Luftfahrzeugs, an dem mindestens ein (beispielsweise 2 oder 4) Gasturbinentriebwerk zur Bereitstellung von Schubkraft befestigt sein kann, bestimmt werden.

Für den Fachmann ist verständlich, dass ein Merkmal oder Parameter, das bzw. der in Bezug auf einen der obigen Aspekte beschrieben wird, bei einem beliebigen anderen Aspekt angewendet werden kann, sofern sie sich nicht gegenseitig ausschließen. Des Weiteren kann ein beliebiges Merkmal oder ein beliebiger Parameter, das bzw. der hier beschrieben wird, bei einem beliebigen Aspekt angewendet werden und/oder mit einem beliebigen anderen Merkmal oder Parameter, das bzw. der hier beschrieben wird, kombiniert werden, sofern sie sich nicht gegenseitig ausschließen. Der Schutzbereich der Erfindung wird allein durch die Patentansprüche definiert.

Die Offenbarung wird nachfolgend unter Bezugnahme auf die Figuren der Zeichnung anhand mehrerer Ausführungsbeispiele näher erläutert. Es zeigen:
- Figur 1: eine Seitenschnittansicht eines Gasturbinentriebwerks;
- Figur 2: eine Seitenschnittgroßansicht eines stromaufwärtigen Abschnitts eines Gasturbinentriebwerks;
- Figur 3: eine zum Teil weggeschnitte Ansicht eines Getriebes für ein Gasturbinentriebwerk;
- Figur 4: den grundlegenden geometrischen Aufbau und die Basisbezeichnungen an einem Verdichtergitter;
- Figur 5: schematisch in axialer Schnittdarstellung eine Schaufelradanordnung eines Verdichters eines Gasturbinentriebwerks mit einem stromaufwärtigen Stator, einem Rotor und einem stromabwärtigen Stator;
- Figur 6: schematisch einen Schnitt durch das Schaufelrad eines Rotors oder eines Stators gemäß der Figur 5 in einer Ebene senkrecht zur Maschinenachse, wobei das Schaufelrad zwei Bereiche umfasst, die einen unterschiedlichen Schaufeleintrittswinkel und/oder Schaufelaustrittswinkel aufweisen;
- Figur 7: eine Schaufelradanordnung gemäß Figur 5, wobei die Schaufeln der einzelnen Schaufelräder jeweils als nominale Schaufeln ausgebildet sind;
- Figur 8: eine Schaufelradanordnung gemäß Figur 5, bei der die Schaufeln aller drei Schaufelräder Blöcke ausbilden, die einen unterschiedlichen Schaufel-Staffelungswinkel ausbilden;
- Figur 9: eine Schaufelradanordnung gemäß Figur 5, bei der die Schaufeln aller drei Schaufelräder Blöcke ausbilden, die einen unterschiedlichen Schaufeleintrittswinkel oder Schaufelaustrittswinkel aufweisen; und
- Figur 10: eine schematische Darstellung der mit der Erfindung erzielten Vorteile unter Darstellung der aerodynamischen Dämpfung in Abhängigkeit vom Knotendurchmesser, wobei bei einer erfindungsgemäßen Schaufelradanordnung die Schaufeln zu Schwingungen angeregt werden, die stärker gedämpft werden;
- Figur 11: schematisch eine Strukturbaugruppe, die ein Eintrittsleitrad mit verstellbarem Staffelungswinkel und Teilspalten zu den benachbarten Strömungspfadberandungen aufweist;
- Figur 12: ein Eintrittsleitrad gemäß der Figur 11 mit daran ausgebildeten Teilspalten;
- Figur 13: in einer Gitterdarstellung ein Beispiel einer Schaufelradanordnung mit einem stromaufwärtigen Eintrittsleitrad, einem Rotor und einem stromabwärtigen Stator, wobei die Schaufeln des Eintrittsleitrads und des Stators jeweils in Blöcken angeordnet sind, die unterschiedlich ausgebildete Teilspalte aufweisen; und
- Figur 14: in einer Gitterdarstellung ein Beispiel einer in einen Verdichter eingebetteten Schaufelradanordnung mit einem stromaufwärtigen Stator, einem Rotor und einem stromabwärtigen Stator, wobei die Schaufeln der beiden Statoren jeweils in Blöcken angeordnet sind, die unterschiedlich ausgebildete Teilspalte aufweisen.

Es wird darauf hingewiesen, dass die Figuren 6, 8 und 9 keine Ausführungsbeispiele der vorliegenden Erfindung betreffen. Sie sind nur nicht erfinderische alternative Ausführungen zu der eigentlichen Erfindung. Außerdem betreffen auch die Figuren 11-14 kein Ausführungsbeispiel der vorliegenden Erfindung. Im Gegensatz zu dieser der Figuren 6, 8 und 9 können die Ausführungen der Figuren 11-14 mit einem erfindungsgemäßen Schaufelrad kombiniert werden. Tatsächlich wird der Schutzbereich der Erfindung allein durch die Patentansprüche definiert.

Figur 1 stellt ein Gasturbinentriebwerk 10 mit einer Hauptdrehachse 9 dar. Das Triebwerk 10 umfasst einen Lufteinlass 12 und ein Schubgebläse bzw. Fan 23, das zwei Luftströme erzeugt: einen Kernluftstrom A und einen Bypassluftstrom B. Das Gasturbinentriebwerk 10 umfasst einen Kern 11, der den Kernluftstrom A aufnimmt. Der Triebwerkskern 11 umfasst in Axialströmungsreihenfolge einen Niederdruckverdichter 14, einen Hochdruckverdichter 15, eine Verbrennungseinrichtung 16, eine Hochdruckturbine 17, eine Niederdruckturbine 19 und eine Kernschubdüse 20. Eine Triebwerksgondel 21 umgibt das Gasturbinentriebwerk 10 und definiert einen Bypasskanal 22 und eine Bypassschubdüse 18. Der Bypassluftstrom B strömt durch den Bypasskanal 22. Das Gebläse 23 ist über eine Welle 26 und ein Epizykloidengetriebe 30 an der Niederdruckturbine 19 angebracht und wird durch diese angetrieben.

Im Gebrauch wird der Kernluftstrom A durch den Niederdruckverdichter 14 beschleunigt und verdichtet und in den Hochdruckverdichter 15 geleitet, wo eine weitere Verdichtung erfolgt. Die aus dem Hochdruckverdichter 15 ausgestoßene verdichtete Luft wird in die Verbrennungseinrichtung 16 geleitet, wo sie mit Kraftstoff vermischt wird und das Gemisch verbrannt wird. Die resultierenden heißen Verbrennungsprodukte breiten sich dann durch die Hochdruck- und die Niederdruckturbine 17, 19 aus und treiben diese dadurch an, bevor sie zur Bereitstellung einer gewissen Schubkraft durch die Düse 20 ausgestoßen werden. Die Hochdruckturbine 17 treibt den Hochdruckverdichter 15 durch eine geeignete Verbindungswelle 27 an. Das Gebläse 23 stellt allgemein den Hauptteil der Schubkraft bereit. Das Epizykloidengetriebe 30 ist ein Untersetzungsgetriebe.

Eine beispielhafte Anordnung für ein Getriebegebläse-Gasturbinentriebwerk 10 wird in Figur 2 gezeigt. Die Niederdruckturbine 19 (siehe Figur 1) treibt die Welle 26 an, die mit einem Sonnenrad 28 der Epizykloidengetriebeanordnung 30 gekoppelt ist. Mehrere Planetenräder 32, die durch einen Planetenträger 34 miteinander gekoppelt sind, befinden sich von dem Sonnenrad 28 radial außen und kämmen damit. Der Planetenträger 34 beschränkt die Planetenräder 32 darauf, synchron um das Sonnenrad 28 zu kreisen, während er ermöglicht, dass sich jedes Planetenrad 32 um seine eigene Achse drehen kann. Der Planetenträger 34 ist über Gestänge 36 mit dem Gebläse 23 dahingehend gekoppelt, seine Drehung um die Triebwerksachse 9 anzutreiben. Ein Außenrad oder Hohlrad 38, das über Gestänge 40 mit einer stationären Stützstruktur 24 gekoppelt ist, befindet sich von den Planetenrädern 32 radial außen und kämmt damit.

Es wird angemerkt, dass die Begriffe "Niederdruckturbine" und "Niederdruckverdichter", so wie sie hier verwendet werden, so aufgefasst werden können, dass sie die Turbinenstufe mit dem niedrigsten Druck bzw. die Verdichterstufe mit dem niedrigsten Druck (d. h. dass sie nicht das Gebläse 23 umfassen) und/oder die Turbinen- und Verdichterstufe, die durch die Verbindungswelle 26 mit der niedrigsten Drehzahl in dem Triebwerk (d. h. dass sie nicht die Getriebeausgangswelle, die das Gebläse 23 antreibt, umfasst) miteinander verbunden sind, bedeuten. In einigen Schriften können die "Niederdruckturbine" und der "Niederdruckverdichter", auf die hier Bezug genommen wird, alternativ dazu als die "Mitteldruckturbine" und "Mitteldruckverdichter" bekannt sein. Bei der Verwendung derartiger alternativer Nomenklatur kann das Gebläse 23 als eine erste Verdichtungsstufe oder Verdichtungsstufe mit dem niedrigsten Druck bezeichnet werden.

Das Epizykloidengetriebe 30 wird in Figur 3 beispielhaft genauer gezeigt. Das Sonnenrad 28, die Planetenräder 32 und das Hohlrad 38 umfassen jeweils Zähne um ihre Peripherie zum Kämmen mit den anderen Zahnrädern. Jedoch werden der Übersichtlichkeit halber lediglich beispielhafte Abschnitte der Zähne in Figur 3 dargestellt. Obgleich vier Planetenräder 32 dargestellt werden, liegt für den Fachmann auf der Hand, dass mehr oder weniger Planetenräder 32 vorgesehen sein können. Praktische Anwendungen eines Epizykloidengetriebes 30 umfassen allgemein mindestens drei Planetenräder 32.

Das in Figur 2 und 3 beispielhaft dargestellte Epizykloidengetriebe 30 ist ein Planetengetriebe, bei dem der Planetenträger 34 über Gestänge 36 mit einer Ausgangswelle gekoppelt ist, wobei das Hohlrad 38 festgelegt ist. Jedoch kann eine beliebige andere geeignete Art von Epizykloidengetriebe 30 verwendet werden. Als ein weiteres Beispiel kann das Epizykloidengetriebe 30 eine Sternanordnung sein, bei der der Planetenträger 34 festgelegt gehalten wird, wobei gestattet wird, dass sich das Hohlrad (oder Außenrad) 38 dreht. Bei solch einer Anordnung wird das Gebläse 23 von dem Hohlrad 38 angetrieben. Als ein weiteres alternatives Beispiel kann das Getriebe 30 ein Differenzialgetriebe sein, bei dem gestattet wird, dass sich sowohl das Hohlrad 38 als auch der Planetenträger 34 drehen.

Es versteht sich, dass die in Figur 2 und 3 gezeigte Anordnung lediglich beispielhaft ist und verschiedene Alternativen in dem Schutzumfang der vorliegenden Offenbarung liegen. Lediglich beispielhaft kann eine beliebige geeignete Anordnung zur Positionierung des Getriebes 30 in dem Triebwerk 10 und/oder zur Verbindung des Getriebes 30 mit dem Triebwerk 10 verwendet werden. Als ein weiteres Beispiel können die Verbindungen (z. B. die Gestänge 36, 40 in dem Beispiel von Figur 2) zwischen dem Getriebe 30 und anderen Teilen des Triebwerks 10 (wie z. B. der Eingangswelle 26, der Ausgangswelle und der festgelegten Struktur 24) einen gewissen Grad an Steifigkeit oder Flexibilität aufweisen. Als ein weiteres Beispiel kann eine beliebige geeignete Anordnung der Lager zwischen rotierenden und stationären Teilen des Triebwerks (beispielsweise zwischen der Eingangs- und der Ausgangswelle des Getriebes und den festgelegten Strukturen, wie z. B. dem Getriebegehäuse) verwendet werden, und die Offenbarung ist nicht auf die beispielhafte Anordnung von Figur 2 beschränkt. Beispielsweise ist für den Fachmann ohne Weiteres erkenntlich, dass sich die Anordnung von Ausgang und Stützgestängen und Lagerpositionierungen bei einer Sternanordnung (oben beschrieben) des Getriebes 30 in der Regel von jenen, die beispielhaft in Figur 2 gezeigt werden, unterscheiden würden.

Entsprechend dehnt sich die vorliegende Offenbarung auf ein Gasturbinentriebwerk mit einer beliebigen Anordnung der Getriebearten (beispielsweise sternförmig oder planetenartig), Stützstrukturen, Eingangs- und Ausgangswellenanordnung und Lagerpositionierungen aus.

Optional kann das Getriebe Neben- und/oder alternative Komponenten (z. B. den Mitteldruckverdichter und/oder einen Nachverdichter) antreiben.

Andere Gasturbinentriebwerke, bei denen die vorliegende Offenbarung Anwendung finden kann, können alternative Konfigurationen aufweisen. Beispielsweise können derartige Triebwerke eine alternative Anzahl an Verdichtern und/oder Turbinen und/oder eine alternative Anzahl an Verbindungswellen aufweisen. Als ein weiteres Beispiel weist das in Figur 1 gezeigte Gasturbinentriebwerk eine Teilungsstromdüse 20, 22 auf, was bedeutet, dass der Strom durch den Bypasskanal 22 seine eigene Düse aufweist, die von der Triebwerkskerndüse 20 separat und davon radial außen ist. Jedoch ist dies nicht einschränkend und ein beliebiger Aspekt der vorliegenden Offenbarung kann auch auf Triebwerke zutreffen, bei denen der Strom durch den Bypasskanal 22 und der Strom durch den Kern 11 vor (oder stromaufwärts) einer einzigen Düse, die als eine Mischstromdüse bezeichnet werden kann, vermischt oder kombiniert werden. Eine oder beide Düsen (ob Misch- oder Teilungsstrom) kann einen festgelegten oder variablen Bereich aufweisen. Obgleich sich das beschriebene Beispiel auf ein Turbogebläsetriebwerk bezieht, kann die Offenbarung beispielsweise bei einer beliebigen Art von Gasturbinentriebwerk, wie z. B. bei einem Open-Rotor- (bei dem die Gebläsestufe nicht von einer Triebwerksgondel umgeben wird) oder einem Turboprop-Triebwerk, angewendet werden. Bei einigen Anordnungen umfasst das Gasturbinentriebwerk 10 möglicherweise kein Getriebe 30.

Die Geometrie des Gasturbinentriebwerks 10 und Komponenten davon wird bzw. werden durch ein herkömmliches Achsensystem definiert, das eine axiale Richtung (die auf die Drehachse 9 ausgerichtet ist), eine radiale Richtung (in der Richtung von unten nach oben in Figur 1) und eine Umfangsrichtung (senkrecht zu der Ansicht in Figur 1) umfasst. Die axiale, die radiale und die Umfangsrichtung verlaufen senkrecht zueinander.

Im Kontext der vorliegenden Erfindung ist die Ausbildung der Schaufelräder insbesondere im Verdichter von Bedeutung. Die Erfindung ist dabei grundsätzlich in einem Niederdruckverdichter, einem Mitteldruckverdichter (sofern vorhanden) und/oder einem Hochdruckverdichter einsetzbar.

Zunächst wird dabei anhand der Figur 4 der grundlegende Aufbau eines Verdichtergitters beschrieben. Das Verdichtergitter ist in üblicher Darstellung im Meridianschnitt und abgerollt dargestellt. Es umfasst eine Mehrzahl von Schaufeln S, die jeweils eine Vorderkante S_{VK} und eine Hinterkante S_{HK} aufweisen. Die Vorderkanten S_{VK} liegen auf einer gedachten Linie L₁, die Hinterkanten S_{HK} liegen auf einer gedachten Linie L₂. Die Linien L₁ und L₂ verlaufen parallel. Die Schaufeln S umfassen des Weiteren jeweils eine Saugseite SS und eine Druckseite DS. Ihre maximale Profildicke ist mit d angegeben.

Das Verdichtergitter weist eine Gitterteilung t und eine Profilsehne s mit einer Profilsehnenlänge sₖ auf. Die Profilsehne s ist die Verbindungslinie zwischen der Vorderkante S_{VK} und der Hinterkante S_{HK} des Profils. Zwischen der Profilsehne s und der Senkrechten auf der Linie L₁ (wobei die Senkrechte zumindest näherungsweise der durch die Maschinenachse definierten Richtung entspricht) ist der Schaufel-Staffelungswinkel (im folgenden Staffelungswinkel) αₛ gebildet. Der Staffelungswinkel αₛ gibt die Neigung der Schaufeln S an.

Die Schaufeln S weisen eine Skelettlinie SL auf, die auch als Profilmittellinie bezeichnet wird. Diese ist definiert durch die Verbindungslinie der in das Profil einbeschriebenen Kreismittelpunkte. Die Tangente an die Skelettlinie SL an der Vorderkante ist mit T₁ bezeichnet. Die Tangente an die Skelettleitlinie SL an der Hinterkante ist mit T₂ bezeichnet. Der Winkel, unter dem sich die beiden Tangenten T₁, T₂ schneiden, ist der Schaufelwölbungswinkel A. Die Zuströmrichtung, mit der Gas auf das Gitter zuströmt, ist mit Z und die Abströmrichtung, mit der Gas vom Gitter weg strömt, ist mit D gekennzeichnet. Der Inzidenzwinkel β₁ ist definiert als der Winkel zwischen der Tangenten T₁ und der Zuströmrichtung Z. Der Deviationswinkel β₂ ist definiert als der Winkel zwischen der Tangenten T₂ und der Abströmrichtung A.

Im Rahmen der vorliegenden Erfindung ist von besonderer Bedeutung der Schaufeleintrittswinkel γ₁ und der Schaufelaustrittswinkel γ₂. Der Schaufelaustrittswinkel γ₁ ist definiert als der Winkel zwischen der Tangenten T₁ an die Skelettlinie SL und der Senkrechten auf der Linie L₁. Der Schaufelaustrittswinkel γ₂ ist definiert als der Winkel zwischen der Tangenten T₂ an die Skelettlinie SL und der Senkrechten auf der Linie L₂. Der Schaufeleintrittswinkel γ₁ wird auch als Blatteintrittswinkel oder als Zuström-Metallwinkel und der Schaufelaustrittswinkel γ₂ auch als Blattaustrittswinkel oder als Abström-Metallwinkel bezeichnet.

Der Schaufeleintrittswinkel γ₁ und der Schaufelaustrittswinkel γ₂ ändern sich beide, wenn der Staffelungswinkel αₛ bei gleichbleibender Form der Schaufeln geändert wird, da eine Änderung des Staffelungswinkels αₛ in einem solchen Fall durch die damit verbundene Neigungsverstellung der Schaufeln die Ausrichtung der Tangenten T₁, T₂ verändert. Durch Änderung der Wölbung der Schaufeln S können der Schaufeleintrittswinkel γ, und/oder der Schaufelaustrittswinkel γ₂ jedoch auch ohne eine Änderung des Staffelungswinkels αₛ geändert werden. Auch kann vorgesehen sein, dass durch entsprechende Formgebung der Schaufeln S nur der Schaufeleintrittswinkel γ₁ oder der Schaufelaustrittswinkel γ₂ geändert wird, wobei dies auch zu einer Änderung des Staffelungswinkels αₛ führt.

Die Figur 5 zeigt eine Schaufelradanordnung für einen Verdichter, die ein erstes Schaufelrad 6 aufweist, das als Laufrad ausgebildet ist. Stromaufwärts des Laufrads 6 ist ein zweites Schaufelrad 5 angeordnet, dass als Leitrad ausgebildet ist. Des Weiteren ist stromabwärts des Laufrads 6 ein drittes Schaufelrad 7 angeordnet, das als weiteres Leitrad ausgebildet ist. Das stromaufwärts angeordnete Leitrad 5 kann als Eingangsleitrad (IGV) ausgebildet sein. Dies ist jedoch nicht notwendigerweise der Fall. Es kann sich auch um einen normalen Verdichter-Stator einer in den Verdichter eingebetteten Stufe handeln. Durch die Schaufelradanordnung erstreckt sich ein Strömungspfad 8 des Verdichters bzw. des Kerntriebwerks.

Jedes dieser Schaufelräder 5, 6, 7 umfasst eine Mehrzahl von Schaufeln, die sich radial im Strömungspfad 8 der Strömungsmaschine erstrecken. Dabei ist vorgesehen, dass an zumindest einem der Schaufelräder 5, 6, 7 die Schaufeln in Blöcke unterteilt sind, für die gilt, dass die Schaufeln innerhalb eines Blocks jeweils den gleichen Schaufeleintrittswinkel und den gleichen Schaufelaustrittswinkel aufweisen. Die Schaufeln von mindestens zwei aneinandergrenzenden Blöcken weisen dagegen einen unterschiedlichen Schaufeleintrittswinkel und/oder einen unterschiedlichen Schaufelaustrittswinkel auf.

Dies ist beispielhaft und schematisch anhand der Figur 6 illustriert. Die Figur 6 zeigt in einem Querschnitt quer zur Maschinenachse unter Darstellung der Polarkoordinaten r, ϕ ein Schaufelrad, bei dem es sich um eines der Schaufelräder 5, 6, 7 der Figur 5 handeln kann. Die einzelnen Schaufeln sind nicht gesondert dargestellt. Das Schaufelrad ist in zwei Blöcke B1, B2 unterteilt. Jeder der Blöcke erstreckt sich in Umfangsrichtung ϕ über einen Erstreckungswinkel δ von 180°. Erfindungsgemäß ist das Schaufelrad in eine größere Anzahl von Blöcken unterteilt, wobei für den Erstreckungswinkel δ gilt: δ = 360° / N wobei N die Anzahl der Blöcke angibt und eine natürliche Zahl größer als 2 ist.

Die Schaufeln der Blöcke B1, B2 weisen einen unterschiedlichen Schaufeleintrittswinkel und/oder einen unterschiedlichen Schaufelaustrittswinkel auf.

Die Figur 6 zeigt zusätzlich ein alternatives Ausführungsbeispiel, bei dem die einzelnen Blöcke B1, B2 einen unterschiedlichen Erstreckungswinkel in Umfangsrichtung aufweisen. So weist der eine Block B1 einen Erstreckungswinkel δ1 kleiner 180° auf und der Block B2 einen Erstreckungswinkel auf, der entsprechend größer als 180° ist. Erfindungsgemäß ist das Schaufelrad in eine größere Anzahl von Blöcken unterteilt, wobei die einzelnen Blöcke jeweils einen unterschiedlichen Erstreckungswinkel und dementsprechend eine unterschiedliche Anzahl von Schaufeln aufweisen können.

Anhand der Figuren 7 bis 9 werden zwei Ausführungsbeispiele erläutert, bei denen die Schaufelräder Blöcke mit unterschiedlichem Schaufeleintrittswinkel und/oder unterschiedlichem Schaufelaustrittswinkel bilden. Die Figur 7 zeigt dabei zunächst eine nominale Stellung der Schaufeln, wobei sämtliche Schaufeln den gleichen Schaufeleintrittswinkel und den gleichen Schaufelaustrittswinkel aufweisen. Dabei umfasst die dargestellte Schaufelradanordnung einen Rotor bzw. ein Laufrad 6, das eine Mehrzahl von Laufschaufeln 60 aufweist, die in eine Richtung F rotieren. Die Schaufeln 60 des Laufrad 6 bilden eine Schaufelreihe.

Stromaufwärts des Laufrads 6 ist ein Stator bzw. ein Leitrad 5 angeordnet, das eine Mehrzahl von Leitschaufeln 50 aufweist. Des Weiteren ist stromabwärts des Laufrads 6 ein Stator bzw. ein Leitrad 7 angeordnet, das eine Mehrzahl von Leitschaufeln 70 aufweist. Die Strömungsrichtung, mit der das Gas auf das Leitrad 5 zuströmt, ist durch den Pfeil E gekennzeichnet. Sämtliche Schaufeln der Schaufelräder 5, 6, 7 sind in der Figur 7 in identischer Weise geformt und ausgerichtet.

Die Figur 8 zeigt ein erstes Ausführungsbeispiel einer hierzu abweichenden Schaufelradanordnung. Es wird zunächst das Leitrad 5 betrachtet. Dieses weist N Blöcke von Schaufeln auf, wobei Schaufeln zweier Blöcke, nämlich der Blöcke Bⱼ und Bₖ dargestellt ist. Die einzelnen Blöcke umfassen in der Darstellung der Figur 8 jeweils zwei Schaufeln. Dies ist lediglich beispielhaft zu verstehen. Die einzelnen Blöcke Bⱼ und Bₖ können auch eine größere Anzahl von Schaufeln aufweisen, wobei die Schaufeln insgesamt in mindestens N=2 Blöcke unterteilt sind. Auch kann die Figur 8 dahingehend aufgefasst werden, dass nicht alle Schaufeln eines Blocks dargestellt sind, also sich oberhalb der in der Zeichnung obersten Schaufel weitere Schaufeln des Blocks Bⱼ und unterhalb der in der Zeichnung untersten Schaufel weitere Schaufeln des Blocks Bₖ anschließen, wobei in der Figur 8 nur der Übergang zwischen den beiden Blöcken Bⱼ und Bₖ dargestellt ist.

Die Figur 8 zeigt sowohl die Schaufeln 50 in der nominalen Stellung entsprechend der Figur 7 als auch die Schaufeln in einer dazu geänderten Stellung. Die Schaufeln in der geänderten Stellung sind im Block Bⱼ mit 51 und im Block Bₖ mit 52 gekennzeichnet. Es verhält sich so, dass die Schaufeln 51, 52 der beiden Blöcke Bⱼ und Bₖ einen unterschiedlichen Staffelungswinkel aufweisen. Der Staffelungswinkel ist beim Leitrad 5 (dem zweiten Schaufelrad S2 der Figur 5) wie folgt definiert: ${α}_{S 2 , i} = {α}_{S 2,0} + {\left(-1\right)}^{i} Δ {α}_{S 2}$

Dabei ist α_{S2,0} eine Konstante, die den nominalen Staffelungswinkel gemäß der Figur 7 angibt. Für i gilt: 1 ≤ i ≤ N. Von der Nominalstellung wird der Staffelungswinkel in die eine Richtung oder in die andere Richtung um den Änderungsbetrag Δα_{S2} verstellt. Bei den Schaufeln aneinandergrenzender Blöcke Bⱼ und Bₖ wird der Staffelungswinkel dabei mit unterschiedlichem Vorzeichen geändert. So liegt eine Änderung des Staffelungswinkels zwischen den Schaufeln 50 und den Schaufeln 51 des Blocks Bⱼ um den Änderungsbetrag -Δα_{S2} vor, wie in der Figur 5 angedeutet ist. Zwischen den Schaufeln 50 und den Schaufeln 52 des Blocks Bₖ liegt eine Änderung des Staffelungswinkels um den Änderungsbetrag +Δα_{S2} vor. Der Staffelungswinkel ist dabei wie in Bezug auf die Figur 4 erläutert definiert.

Die Änderung des Staffelungswinkels in den einzelnen Blöcken geht damit einher, dass gegenüber der Nominalstellung im Block Bⱼ die Statorschaufeln stärker geschlossen und im Block Bₖ stärker geöffnet sind.

Im dargestellten Ausführungsbeispiel, jedoch nicht notwendigerweise, sind auch Modifikationen im Staffelungswinkel beim Laufrad 6 und beim Leitrad 7 erfolgt. Dabei wird zunächst das weitere Leitrad 7 betrachtet. Dieses ist in die gleiche Anzahl N von Blöcken jeweils unterschiedlichem Staffelungswinkel unterteilt.

Die Figur 8 zeigt sowohl die Schaufeln 70 in der nominalen Stellung entsprechend der Figur 7 als auch die Schaufeln in modifizierter Stellung. Die Schaufeln in der modifizierten Stellung sind im Block Bⱼ mit 71 und im Block Bₖ mit 72 gekennzeichnet. Es verhält sich so, dass die Schaufeln 71, 72 der beiden Blöcke Bⱼ und Bₖ einen unterschiedlichen Staffelungswinkel aufweisen. Der Staffelungswinkel ist beim Leitrad 7 (dem dritten Schaufelrad S3 der Figur 5) wie folgt definiert: ${α}_{S3 , i} = {α}_{S3 , 0} - {\left(-1\right)}^{i} Δ {α}_{S3}$

Dabei ist α_{S3,0} eine Konstante, die den nominalen Staffelungswinkel gemäß der Figur 7 angeht. Für i gilt: 1 ≤ i ≤ N. Die Erläuterungen zum Leitrad 5 gelten dabei in entsprechender Weise. So liegt eine Änderung des Staffelungswinkels zwischen den Schaufeln 70 und den Schaufeln 71 des Blocks Bⱼ um den Änderungsbetrag +Δα_{S3} vor, wie in der Figur 5 angedeutet ist. Zwischen den Schaufeln 70 und den Schaufeln 72 des Blocks Bₖ liegt eine Änderung des Staffelungswinkels um den Änderungsbetrag -Δα_{S3} vor.

Die Vorzeichenänderung in den einzelnen Blöcken des Leitrad 7 ist dabei in entgegengesetzter Richtung als bei den Blöcken des Leitrad 5. Wenn somit im Block Bⱼ des Leitrad 5 die Statorschaufeln 51 stärker geschlossen, so sind im Block Bⱼ des Leitrad 7 die Statorschaufeln 71 stärker geöffnet. Ebenso gilt, dass, wenn im Block Bₖ des Leitrad 5 die Statorschaufeln 52 stärker geöffnet sind, die Statorschaufeln 71 im Block Bₖ des Leitrad 7 stärker geschlossen sind.

Der Änderungsbetrag Δα_{S3} kann gleich dem Änderungsbetrag Δα_{S2} sein. Dies ist aber nicht notwendigerweise der Fall.

In der Figur 8 sind auch die Schaufeln des Laufrads 6 in Gruppen mit unterschiedlichem Staffelungswinkel unterteilt. Dies ist jedoch nicht notwendigerweise der Fall. In Ausführungsbeispielen der Erfindung sind lediglich die Schaufeln des Leitrads 5 und/oder die Schaufeln des Leitrads 7 in Gruppen mit unterschiedlichem Staffelungswinkel unterteilt. In weiteren Ausführungsbeispielen kann vorgesehen sein, dass nur die Schaufeln des Laufrads 6 in Gruppen mit unterschiedlichem Staffelungswinkel unterteilt sind.

Die Figur 8 zeigt sowohl die Schaufeln 60 in der nominalen Stellung entsprechend der Figur 7 als auch die Schaufeln in modifizierter Stellung. Das Laufrad 6 ist dabei in die gleiche Anzahl N von Blöcken jeweils unterschiedlichem Staffelungswinkel wie die Leiträder 5, 7 unterteilt. Die Schaufeln in der modifizierten Stellung sind im Block Bⱼ mit 61 und im Block Bₖ mit 62 gekennzeichnet. Es verhält sich so, dass die Schaufeln 61, 62 der beiden Blöcke Bⱼ und Bₖ einen unterschiedlichen Staffelungswinkel aufweisen. Der Staffelungswinkel ist beim Laufrad 6 (dem ersten Schaufelrad S1 der Figur 5) wie folgt definiert: ${α}_{S1 , i} = {α}_{S1 , 0} - {\left(-1\right)}^{i} Δ {α}_{S1}$

Dabei ist α_{S1,0} eine Konstante, die den nominalen Staffelungswinkel gemäß der Figur 7 angeht. Für i gilt: 1 ≤ i ≤ N. Die Erläuterungen zum Leitrad 5 gelten in entsprechender Weise. So liegt eine Änderung des Staffelungswinkels zwischen den Schaufeln 60 und den Schaufeln 61 des Blocks Bⱼ um den Änderungsbetrag +Δα_{S1} vor, wie in der Figur 5 angedeutet ist. Zwischen den Schaufeln 60 und den Schaufeln 62 des Blocks Bₖ liegt eine Änderung des Staffelungswinkels um den Änderungsbetrag -Δα_{S1} vor.

Es wird darauf hingewiesen, dass, wie in Bezug auf die Figur 4 erläutert, eine Änderung des Staffelungswinkels α_{S} bei identischer Formgebung der Schaufeln automatisch auch zu einer Änderung des Schaufeleintrittswinkels und des Schaufelaustrittswinkels der Schaufeln führt.

Die Figur 9 zeigt ein zweites Ausführungsbeispiel einer zu der Anordnung der Figur 7 abweichenden Schaufelradanordnung. Der grundsätzliche Unterschied zum Ausführungsbeispiel der Figur 8 besteht darin, dass beim Ausführungsbeispiel der Figur 9 nicht der Staffelungswinkel (und damit bei identischer Form der einzelnen Schaufeln der Schaufeleintrittswinkel und der Schaufelaustrittswinkel) geändert ist, sondern unter Bereitstellung einer unterschiedlichen Formgebung der Schaufeln der unterschiedlichen Blöcke nur der Schaufeleintrittswinkel oder der Schaufelaustrittswinkel geändert ist.

Es wird zunächst das Leitrad 5 betrachtet. Dieses weist N Blöcke von Schaufeln auf, wobei Schaufeln zweier Blöcke, nämlich der Blöcke Bⱼ und Bₖ dargestellt ist. Die Anmerkungen zur Größe und Anzahl der Blöcke im Hinblick auf die Figur 8 gelten in entsprechender Weise auch für die Figur 9.

Die Figur 9 zeigt sowohl die Schaufeln 50 in der nominalen Stellung entsprechend der Figur 7 als auch die Schaufeln in einer dazu geänderten Stellung. Die Schaufeln mit modifizierter Formgebung sind im Block Bⱼ mit 53 und im Block Bₖ mit 54 gekennzeichnet. Es verhält sich so, dass die Schaufeln 53, 54 der beiden Blöcke Bⱼ und Bₖ bei identischem Schaufeleintrittswinkel einen unterschiedlichen Schaufeleintrittswinkel aufweisen. Der Schaufelaustrittswinkel γ₂ des i-ten Blocks ist beim Leitrad 5 (dem zweiten Schaufelrad S2 der Figur 5) wie folgt definiert: ${γ}_{2 ,S2 ,i} = {γ}_{2 ,S2 ,0} + {\left(-1\right)}^{i} Δ {γ}_{2 ,S2}$

Dabei ist γ_{2,S2,0} eine Konstante, die den nominalen Schaufelaustrittswinkel gemäß der Figur 7 angibt. Für i gilt: 1 ≤ i ≤ N. Von der Nominalstellung wird der Schaufelaustrittswinkel in die eine Richtung oder in die andere Richtung um den Änderungsbetrag Δγ_{2,S2} verstellt. Bei den Schaufeln aneinandergrenzender Blöcke Bⱼ und Bₖ wird der Schaufelaustrittswinkel dabei mit unterschiedlichem Vorzeichen geändert. So liegt eine Änderung des Schaufelaustrittswinkels zwischen den Schaufeln 50 und den Schaufeln 53 des Blocks Bⱼ um den Änderungsbetrag -Δγ_{2,S2} vor, wie in der Figur 5 angedeutet ist. Zwischen den Schaufeln 50 und den Schaufeln 54 des Blocks Bₖ liegt eine Änderung des Schaufelaustrittswinkels um den Änderungsbetrag +Δγ_{2,S2} vor. Der Schaufelaustrittswinkel ist dabei wie in Bezug auf die Figur 4 erläutert definiert.

Die Änderung des Schaufelaustrittswinkels in den einzelnen Blöcken geht damit einher, dass im Block Bⱼ die Statorschaufeln stärker geschlossen und im Block Bₖ stärker geöffnet sind.

Im dargestellten Ausführungsbeispiel, jedoch nicht notwendigerweise, sind auch Modifikationen im Staffelungswinkel beim Laufrad 6 und beim Leitrad 7 erfolgt. Dabei wird zunächst das weitere Leitrad 7 betrachtet. Dieses ist in die gleiche Anzahl N von Blöcken jeweils unterschiedlichem Staffelungswinkel unterteilt.

Die Figur 9 zeigt sowohl die Schaufeln 70 in der nominalen Stellung entsprechend der Figur 7 als auch die Schaufeln in modifizierter Stellung. Die Schaufeln mit modifizierter Formgebung sind im Block Bⱼ mit 73 und im Block Bₖ mit 74 gekennzeichnet. Es verhält sich so, dass die Schaufeln 73, 74 der beiden Blöcke Bⱼ und Bₖ bei identischem Schaufeleintrittswinkel einen unterschiedlichen Schaufelaustrittswinkel aufweisen. Der Schaufelaustrittswinkel γ₂ des i-ten Blocks ist beim Leitrad 7 (dem dritten Schaufelrad S3 der Figur 5) wie folgt definiert: ${γ}_{2 ,S3 ,i} = {γ}_{2 ,S3 ,0} + {\left(-1\right)}^{i} Δ {γ}_{2 ,S3}$

Dabei ist γ_{2,S3,0} eine Konstante, die den nominalen Schaufelaustrittswinkel gemäß der Figur 7 angibt. Für i gilt: 1 ≤ i ≤ N. Von der Nominalstellung wird der Schaufelaustrittswinkel in die eine Richtung oder in die andere Richtung um den Änderungsbetrag Δγ_{2,S3} verstellt. Bei den Schaufeln aneinandergrenzender Blöcke Bⱼ und Bₖ wird der Schaufelaustrittswinkel dabei mit unterschiedlichem Vorzeichen geändert. So liegt eine Änderung des Schaufelaustrittswinkels zwischen den Schaufeln 70 und den Schaufeln 73 des Blocks Bⱼ um den Änderungsbetrag +Δγ_{2,S3} vor. Zwischen den Schaufeln 70 und den Schaufeln 74 des Blocks Bₖ liegt eine Änderung des Schaufelaustrittswinkels um den Änderungsbetrag -Δγ_{2,S3} vor.

Die Vorzeichenänderung in den einzelnen Blöcken des Leitrad 7 ist dabei in entgegengesetzter Richtung als bei den Blöcken des Leitrad 5. Wenn somit im Block Bⱼ des Leitrad 5 die Statorschaufeln 51 stärker geschlossen, so sind im Block Bⱼ des Leitrad 7 die Statorschaufeln 71 stärker geöffnet. Ebenso gilt, dass, wenn im Block Bₖ des Leitrad 5 die Statorschaufeln 52 stärker geöffnet sind, die Statorschaufeln 71 im Block Bₖ des Leitrad 7 stärker geschlossen sind.

In der Figur 9 sind auch die Schaufeln des Laufrad 6 in Gruppen mit unterschiedlichem Schaufeleintrittswinkels unterteilt, wobei dies nicht notwendigerweise der Fall ist. Auch kann in einer Ausführungsvariante vorgesehen sein, dass nur die Schaufeln des Laufrads 6 in Gruppen mit unterschiedlichem Schaufeleintrittswinkel unterteilt sind.

Die Figur 9 zeigt sowohl die Schaufeln 60 in der nominalen Stellung entsprechend der Figur 7 als auch die Schaufeln mit modifizierter Formgebung. Das Laufrad 6 ist dabei in die gleiche Anzahl N von Blöcken unterteilt wie die anderen Schaufelräder 5, 7. Die Schaufeln in der modifizierten Formgebung sind im Block Bⱼ mit 61 und im Block Bₖ mit 62 gekennzeichnet. Es verhält sich so, dass die Schaufeln 61, 62 der beiden Blöcke Bⱼ und Bₖ bei identischem Schaufelaustrittswinkel einen unterschiedlichen Schaufeleintrittswinkel aufweisen. Der Schaufeleinrittswinkel γ₁ des i-ten Blocks ist beim Laufrad 6 (dem ersten Schaufelrad S1 der Figur 5) wie folgt definiert: ${γ}_{1 , S 1 , i} = {γ}_{1 , S 1,0} + {\left(-1\right)}^{i} Δ {γ}_{1 , S 1}$

Dabei ist γ_{1,S1,0} eine Konstante, die den nominalen Schaufeleintrittswinkel gemäß der Figur 7 angibt. Für i gilt: 1 ≤ i ≤ N. Von der Nominalstellung wird der Schaufelaustrittswinkel in die eine Richtung oder in die andere Richtung um den Änderungsbetrag Δγ_{1,S1} verstellt. Bei den Schaufeln aneinandergrenzender Blöcke Bⱼ und Bₖ wird der Schaufeleintrittswinkel dabei mit unterschiedlichem Vorzeichen geändert. So liegt eine Änderung des Schaufeleintrittswinkels zwischen den Schaufeln 60 und den Schaufeln 63 des Blocks Bⱼ um den Änderungsbetrag +Δγ_{1,S1} vor. Zwischen den Schaufeln 60 und den Schaufeln 64 des Blocks Bₖ liegt eine Änderung des Schaufelaustrittswinkels um den Änderungsbetrag -Δγ_{1,S1} vor.

Allein ein Schaufelrad mit einer Winkelstellung der Schaufeln gemäß dem Patentanspruch 1 ist ein Schaufelrad gemäß der Erfindung.

Anhand der Figuren 11-14 wird ein weiteres Ausführungsbeispiel beschrieben, bei dem die Schaufeln eines Schaufelrads ebenfalls in eine Mehrzahl von Blöcken unterteilt sind, wobei die Schaufeln innerhalb eines Blocks identisch ausgebildet sind. Die Eigenschaft, in der sich die einzelnen Blöcke unterscheiden, ist jedoch anders als bei den Ausführungsbeispielen der Figuren 4-9 nicht der Schaufeleintrittswinkel und/oder der Schaufelaustrittswinkel, sondern liegt in der Ausgestaltung von Teilspalten, die die Schaufeln zur jeweils angrenzenden Strömungspfadberandung ausbilden. Dabei gelten im Hinblick auf die Aufteilung des Schaufelrads in einzelne Blöcke die Ausführungen zu den Figuren 4-9 entsprechender Weise.

Die Figur 11 zeigt in Schnittansicht eine Strukturbaugruppe, die einen Strömungspfad 8 definiert und ein Leitrad 5, einen Rotor 6 einer Verdichterstufe eines Verdichters und Strömungspfadberandungen umfasst. Das Leitrad 5 ist als Eintrittsleitrad ausgebildet, wobei dies nicht notwendigerweise der Fall ist. Der Strömungspfad 8 leitet den Kernluftstrom A gemäß der Figur 1 durch das Kerntriebwerk.

Der Strömungspfad 8 wird radial innen durch eine Nabe 95 begrenzt, die eine innere Strömungspfadberandung 950 ausbildet. Radial außen wird der Strömungspfad 8 durch ein Verdichtergehäuse 4 begrenzt, dass eine radial äußere Strömungspfadberandung 410 ausbildet. Der Strömungspfad 8 ist als Ringraum ausgebildet. Das Eintrittsleitrad 5 weist im Staffelungswinkel verstellbare Statorschaufeln bzw. Leitschaufeln 55 auf, die in Umfangsrichtung verteilt im Strömungspfad 8 angeordnet sind. Die Leitschaufeln 55 weisen jeweils eine Vorderkante 551 und eine Hinterkante 552 auf.

Durch das Eintrittsleitrad 5 wird der Drall in der Strömung erhöht und dadurch der nachfolgende Rotor 6 in effektiverer Weise angestrebt. Der Rotor 6 umfasst eine Reihe von Rotorschaufeln bzw. Laufschaufeln 60, die sich im Strömungspfad 8 radial erstrecken.

Für eine Einstellbarkeit des Staffelungswinkels sind die Leitschaufeln 55 drehbar gelagert. Hierzu sind sie jeweils mit einer Spindel 25 drehfest verbunden oder integral mit einer solchen ausgebildet. Die Spindel 25 weist eine Drehachse auf, die gleich der Drehachse der Leitschaufel 55 ist. Die Spindel 25 ist dabei von außerhalb des Strömungspfads 8 zugänglich und verstellbar.

Im Einzelnen ist vorgesehen, dass die Leitschaufel 55 an ihrem radial äußeren Ende mit einer äußeren kreisförmigen Plattform 75 verbunden ist, die einen Drehteller bildet und mit einem radial äußeren Spindelabschnitt 251 der Spindel 25 verbunden ist. Die Plattform 75 und der Spindelabschnitt 251 sind dabei in einem Gehäusedeckband 420 gelagert, das Teil des Verdichtergehäuse 4 ist. In entsprechender Weise ist die Leitschaufel 55 an ihrem radial inneren Ende mit einer inneren kreisförmigen Plattform 78 verbunden, die einen weiteren Drehteller bildet und mit einem radial inneren Spindelabschnitt 252 der Spindel 25 verbunden ist. Die Plattform 78 und der Spindelabschnitt 252 sind dabei in einem inneren Deckband 910 gelagert, das lokal die innere Strömungspfadberandung 950 bildet.

Um eine Drehbarkeit der Leitschaufeln 55 bzw. Einstellbarkeit des Staffelungswinkels zu ermöglichen, ist es erforderlich, dass die Leitschaufeln 55 im Bereich ihrer Hinterkante 552 radial angrenzend an die äußere Strömungspfadberandung 410 und radial angrenzend an die innere Strömungspfadberandung 950 Rückschnitte 553, 554 ausbilden, die sicherstellen, dass die Leitschaufeln 55 in ihrem axial hinteren Bereich jeweils einen Teilspalt 81 zur radial äußeren Strömungspfadberandung 410 und einen Teilspalt 82 zur radial inneren Strömungspfadberandung 950 ausbilden. Hierdurch wird verhindert, dass bei einer Verstellung der Leitschaufel 55 durch Drehung um die Drehachse diese mit der äußeren Strömungspfadberandung 410 und/oder mit der inneren Strömungspfadberandung 950 kollidiert.

Die Spalte 81, 82 werden dabei als Teilspalte bezeichnet, da sie sich nicht über die gesamte axiale Länge der Leitschaufeln 55 erstrecken.

Alternativ kann vorgesehen sein, dass die Leitschaufeln 55 an ihrem radial inneren Ende ohne Deckband ausgebildet sind, für welchen Fall sie frei schwebend unter Ausbildung eines durchgängigen Spaltes radial beanstandet zur inneren Strömungspfadberandung 95 enden. Auch kann alternativ vorgesehen sein, dass Teilspalte im Bereich der Vorderkante 51 oder sowohl im Bereich der Vorderkante 51 als auch im Bereich der Hinterkante 52 ausgebildet sind.

Die Figur 12 zeigt die Anordnung von Leitschaufel 55, äußerer und innerer Plattform 75, 78 und Spindel 25 der Figur 11 in vergrößerter Darstellung. Durch die Rückschnitte 553, 554 entstehen die Teilspalte 81, 82 zur äußeren bzw. inneren Strömungspfadberandung. Die Teilspalte 81, 82 weisen dabei ein Spaltvolumen aus, das durch die axiale Länge und die radiale Höhe der Teilspalte 81, 82 bzw. der diese bildenden Rückschnitte 553, 554 definiert ist.

Zur Variation des Teilspalts 81 und/oder des Teilspalts 82 in unterschiedlichen Blöcken, die die Leitschaufeln 55 des Leitrads 5 bilden, kann die radiale Höhe r des Teilspalts und/oder die axiale Länge x des Teilspalts variiert werden. In die Figur 12 sind als gestrichelte Linie zwei Variationen V1, V2 der Teilspalte 81, 82 eingezeichnet. Die erste Variation V1 ist am oberen Teilspalt 81 vorgenommen, wobei sie alternativ oder gleichzeitig auch beim unteren Teilspalt 82 erfolgen kann. Danach ist die radiale Höhe des Teilspalts 81 vergrößert, indem der Rückschnitt 553' tiefer ausgeführt ist. Die zweite Variation V2 ist am unteren Teilspalt 82 vorgenommen, wobei sie alternativ oder gleichzeitig auch beim oberen Teilspalt 81 erfolgen kann. Danach ist die axiale Länge des Teilspalts 81 vergrößert, indem der Durchmesser der unteren Plattform 78 reduziert ist und gleichzeitig der Rückschnitt 554 eine größere axiale Länge besitzt.

Auch können die dargestellten Variationen kombiniert werden, d. h. der oberen Teilspalt 81 und/oder der untere Teilspalt 82 sind durch eine veränderte axiale Länge und eine veränderte radiale Höhe variiert.

Anhand der Figuren 13 und 14 werden im folgenden zwei Ausführungsbeispiele erläutert, bei denen die Schaufelräder Blöcke mit unterschiedlich ausgestalteten Teilspalten ausbilden. Die grundlegende Anordnung entspricht dabei der der Figur 5, wobei eine Schaufelradanordnung für einen Verdichter einen Rotor 6, einen stromaufwärts des Rotors 6 angeordneten variablen Stator 5 und einen stromabwärts des Rotors 6 angeordneten variablen Stator 7 aufweist. Bei der Figur 13 handelt es sich bei dem stromaufwärts angeordneten Stator 5 um ein Eintrittsleitrad. Bei der Figur 14 ist eine in einen Verdichter eingebettete Abfolge von Stator 5, Rotor 6 und Stator 7 dargestellt.

Bezug nehmend auf die Figur 13 wird zunächst das Eintrittsleitrad 5 betrachtet. Dieses weist N Blöcke von Schaufeln auf, wobei Schaufeln zweier Blöcke, nämlich der Blöcke Bⱼ und Bₖ dargestellt ist. Die einzelnen Blöcke umfassen in der Darstellung der Figur 13 jeweils zwei Schaufeln 56, 57. Dies ist lediglich beispielhaft zu verstehen. Die einzelnen Blöcke Bⱼ und Bₖ können auch eine größere Anzahl von Schaufeln aufweisen, wobei die Schaufeln insgesamt in mindestens N=2 Blöcke unterteilt sind. Auch kann die Figur 13 dahingehend aufgefasst werden, dass nicht alle Schaufeln eines Blocks dargestellt sind, also sich oberhalb der in der Zeichnung obersten Schaufel weitere Schaufeln des Blocks Bⱼ und unterhalb der in der Zeichnung untersten Schaufel weitere Schaufeln des Blocks Bₖ anschließen, wobei in der Figur 13 nur der Übergang zwischen den beiden Blöcken Bⱼ und Bₖ dargestellt ist.

Die Blöcke Bⱼ und Bₖ unterscheiden sich durch die Teilspalte, die die Schaufeln 56, 57 gegenüber der angrenzenden Strömungspfadberandung ausbilden. So weisen die Teilspalte 811 der Schaufeln 56 des Blocks Bⱼ des Eintrittsleitrad 5 eine größere axiale Erstreckung auf als die Teilspalte 812 der Schaufeln 57 des Blocks Bₖ. Die durch die Teilspalte 811 abgedeckte Spaltfläche ist dementsprechend größer als die durch die Teilspalte 812 abgedeckte Spaltfläche.

Im dargestellten Ausführungsbeispiel, jedoch nicht notwendigerweise, sind auch Modifikationen in den Teilspalten beim Leitrad 7 realisiert. Dieses ist in die gleiche Anzahl N von Blöcken Bⱼ und Bₖ mit jeweils unterschiedlich ausgebildeten Teilspalten zur äußeren Strömungspfadberandung und/oder zur inneren Strömungspfadberandung unterteilt. Alternativ sind Modifikationen in den Teilspalten nur beim Leitrad 7 realisiert.

Die Teilspalte 813 der Schaufeln 76 des Blocks Bⱼ des Stators 7 weisen eine geringere axiale Erstreckung als die Teilspalte 814 der Schaufeln 77 des Blocks Bₖ auf. Die durch die Teilspalte 813 abgedeckte Spaltfläche ist dementsprechend kleiner als die durch die Teilspalte 814 abgedeckte Spaltfläche. Die Zuordnung der Teilspalte zwischen den Blöcken des Eintrittsleitrads 5 und den Blöcken des Stators 7 ist dabei versetzt, d. h. Blöcken mit größeren Teilspalten 811 des Eintrittsleitrad 5 sind Blöcke 813 mit kleineren Teilspalten 813 des Stators 7 zugeordnet und umgekehrt.

In der Figur 13 und auch in der Figur 14 erfolgt dabei der Schnitt der Darstellung unmittelbar angrenzend an die radial äußere Strömungspfadberandung 410. In den Bereichen 811, 812, 813, 814 sind somit Teilspalte ausgebildet. In entsprechender Weise können Teilspalte zusätzlich angrenzend an die radial innere Strömungspfadberandung 950 oder nur angrenzend an die radial innere Strömungspfadberandung 950 ausgebildet sein, vgl. Figur 11.

Weiter wird darauf hingewiesen, dass die Teilspalte 811, 812, 813, 814 zusätzlich auch eine radiale Variation, wie schematisch in der Figur 12 dargestellt, aufweisen können. In der Schnittdarstellung der Figuren 13 und 14 ist eine solche radiale Variation nicht erkennbar.

Eine weitere Variation kann darin bestehen, dass die Teilspalte nicht im Bereich der Hinterkante der Schaufeln, sondern im Bereich der Vorderkante der Schaufeln, oder sowohl im Bereich der Hinterkante als auch im Bereich der Vorderkante der Schaufeln realisiert sind.

Die Figur 14 zeigt im Schaufelprofil eine Schaufelradanordnung, die zwei in einen Verdichter eingebettete variable Statoren 5, 7 und einen dazwischen angeordneten Rotor 6 umfasst.

Das Eintrittsleitrad 5 weist N Blöcke von Schaufeln auf, wobei Schaufeln zweier Blöcke, nämlich der Blöcke Bⱼ und Bₖ dargestellt ist. Die einzelnen Blöcke umfassen in der Darstellung der Figur 14 jeweils zwei Schaufeln 58, 59. Im Hinblick auf die Größe der einzelnen Blöcke Bⱼ und Bₖ gelten die Ausführungen zur Figur 13 in entsprechender Weise. Die Blöcke Bⱼ und Bₖ unterscheiden sich durch die Teilspalte, die die Schaufeln 58, 59 gegenüber der angrenzenden Strömungspfadberandung ausbilden. So weisen die Teilspalte 815 der Schaufeln 58 des Blocks Bⱼ des Stators 5 eine geringere axiale Erstreckung auf als die Teilspalte 816 der Schaufeln 59 des benachbarten Blocks Bₖ. Die durch die Teilspalte 815 abgedeckte Spaltfläche ist dementsprechend kleiner als die durch die Teilspalte 816 abgedeckte Spaltfläche.

Im dargestellten Ausführungsbeispiel, jedoch nicht notwendigerweise, sind auch Modifikationen in den Teilspalten beim Stator 7 realisiert. Dieses ist in die gleiche Anzahl N von Blöcken Bⱼ und Bₖ mit jeweils unterschiedlich ausgebildeten Teilspalten zur äußeren Strömungspfadberandung und/oder zur inneren Strömungspfadberandung unterteilt. Alternativ sind Modifikationen in den Teilspalten nur beim Stator 7 realisiert.

Der Stator 7 ist dabei in gleicher Weise wie der Stator 7 der Figur 13 ausgebildet. Die Teilspalte 813 der Schaufeln 76 des Blocks Bⱼ des Leitrads 7 weisen eine geringere axiale Erstreckung als die Teilspalte 814 der Schaufeln 77 des Blocks Bₖ auf. Die durch die Teilspalte 813 abgedeckte Spaltfläche ist dementsprechend kleiner als die durch die Teilspalte 814 abgedeckte Spaltfläche. Die Zuordnung der Teilspalte zwischen den Blöcken des Eintrittsleitrads 5 und den Blöcken des Stators 7 ist dabei derart, dass Blöcken mit kleineren Teilspalten 815 des Stators 5 Blöcke 813 mit kleineren Teilspalten 813 des Stators 7 zugeordnet sind und Blöcken mit größeren Teilspalten 816 des Stators 5 Blöcke mit größeren Teilspalten 814 des Stators 7 zugeordnet sind.

Die in Bezug auf das Ausführungsbeispiel der Figur 13 erläuterten Varianten gelten in entsprechender Weise auch für das Ausführungsbeispiel der Figur 14.

Es wird weiter darauf hingewiesen, dass die Ausgestaltungen der Figuren 11-14 mit den Ausgestaltungen der Figuren 3-9 kombiniert werden können. Die einzelnen Blöcke von Schaufeln, die ein Schaufelrad ausbildet, können sich somit sowohl im Hinblick auf den Schaufeleintrittswinkel und/oder Schaufelaustrittswinkel bzw. den Staffelungswinkel als auch im Hinblick auf die Ausgestaltung der Teilspalte unterscheiden.

Die Figur 10 zeigt schematisch die durch die vorliegende Erfindung erzielten Vorteile. Es ist die aerodynamische Dämpfung in Abhängigkeit vom Knotendurchmesser angegeben. Hierzu ist zunächst zu bemerken, dass die Schaufelreihen zyklische Gesamtschwingungsformen bilden, die durch Knotenlinien charakterisiert werden. Die maximale Anzahl an Knotenlinien ist dabei bei einer geraden Schaufelanzahl gleich der Hälfte der Schaufeln und bei einer ungeraden Schaufelanzahl bei der Hälfte der Schaufeln minus eins. In einer Knotenlinie ist die Auslenkung gleich Null.

Der Knotendurchmesser wird durch das Knotenmuster festgelegt. In der Figur 10 zeigt der Balken X1 Schwingungsanregungen ohne Implementierung der Erfindung und der Balken X2 Schwingungsanregungen mit Implementierung der Erfindung. Durch die Erfindung ist ein anderes Knotenmuster entstanden, bei dem die aerodynamische Dämpfung erhöht ist, so dass der Aufbau eines rotierenden Abrisses wirksam verhindert wird.

Es versteht sich, dass die Offenbarung nicht auf die oben beschriebenen Ausführungsformen beschränkt ist und verschiedene Modifikationen und Verbesserungen vorgenommen werden können, ohne von den hier beschriebenen Konzepten abzuweichen. Beispielsweise kann vorgesehen sein, dass die einzelnen Blöcke mehr als zwei unterschiedliche Schaufeleintrittswinkel und/oder Schaufelaustrittswinkel realisieren, dass also beispielsweise insgesamt 6 Blöcke vorgesehen sind, von denen zwei einen ersten Schaufeleintrittswinkel und/oder Schaufelaustrittswinkel aufweisen, zwei weitere einen zweiten Schaufeleintrittswinkel und/oder Schaufelaustrittswinkel aufweisen, und zwei weitere einen dritten Schaufeleintrittswinkel und/oder Schaufelaustrittswinkel aufweisen. Dabei kann in weiteren Ausführungsbeispielen vorgesehen sein, dass der Schaufeleintrittswinkel und/oder Schaufelaustrittswinkel zwischen benachbarten Blöcken sich nicht diskret, sondern kontinuierlich ändert, beispielsweise entsprechend der Form einer Sinuskurve.

Weiter wird darauf hingewiesen, dass bei einer diskreten Änderung eine identische, nur im Vorzeichen unterschiedliche Abweichung des jeweils betrachteten Winkels von der Nominalstellung nur beispielhaft zu verstehen ist. Alternativ kann vorgesehen sein, dass der Änderungswinkel in die eine Richtung nicht zwangsläufig dem Änderungswinkel in die andere Richtung entspricht.

Es wird hingewiesen, dass beliebige der beschriebenen Merkmale separat oder in Kombination mit beliebigen anderen Merkmalen eingesetzt werden können, sofern sie sich nicht gegenseitig ausschließen. Die Offenbarung dehnt sich auf alle Kombinationen und Unterkombinationen eines oder mehrerer Merkmale aus, die hier beschrieben werden und umfasst diese. Sofern Bereiche definiert sind, so umfassen diese sämtliche Werte innerhalb dieser Bereiche sowie sämtliche Teilbereiche, die in einen Bereich fallen.

Der Schutzbereich der Erfindung wird allein durch ein Schaufelrad mit den Merkmalen des Patentanspruchs 1 und eine Schaufelradanordnung mit den Merkmalen des Patentanspruchs 6 definiert. Ausgestaltungen der Erfindung sind in den abhängigen Ansprüchen angegeben.

## Patentansprüche

1. Schaufelrad einer axialen Strömungsmaschine, das aufweist:
- eine Mehrzahl von Schaufeln (51-54, 61-64, 71-74), die eine Schaufelreihe bilden und dafür geeignet und vorgesehen sind, sich in einem Strömungspfad (8) der axialen Strömungsmaschine radial zu erstrecken, wobei
- die Schaufeln (51-54, 61-64, 71-74) einen Schaufeleintrittswinkel (γ₁) und einen Schaufelaustrittswinkel (γ₂) ausbilden, und
- die Mehrzahl von Schaufeln (51-54, 61-64, 71-74) N Blöcke (B1, B2; Bⱼ, Bₖ) von Schaufeln mit N > 2 ausbildet, wobei
o die Schaufeln (51-54, 61-64, 71-74) eines Blocks (B1, B2; Bⱼ, Bₖ) jeweils den gleichen Schaufeleintrittswinkel (γ₁) und den gleichen Schaufelaustrittswinkel (γ₂) aufweisen, und
o die Schaufeln (51-54, 61-64, 71-74) von mindestens zwei aneinandergrenzender Blöcken (B1, B2; Bⱼ, Bₖ) einen unterschiedlichen Schaufeleintrittswinkel (γ₁) und/oder einen unterschiedlichen Schaufelaustrittswinkel (γ₂) aufweisen,
**dadurch gekennzeichnet, dass**
für die Winkelstellung der Schaufeln (51-54, 61-64, 71-74) der einzelnen Blöcke gilt:
${φ}_{l} = {φ}_{0} + {\sum }_{k = 1}^{N} {a}_{k} cos \left(\frac{2 kπ}{N}l\right) + {b}_{k} sin \left(\frac{2 kπ}{N}l\right)$ wobei
- ϕ der Schaufeleintrittswinkel, der Schaufelaustrittswinkel oder der Staffelungswinkel der Schaufeln eines betrachteten Blocks ist;
- aₖ, bₖ frei wählbare Koeffizienten sind, die im Intervall [-10°, 10°] liegen;
- der Index "*l*" die Nummer des betrachteten Blocks angibt;
- N die Gesamtzahl der Blöcke angibt, wobei N>2 ist;
- der Index "k" den Laufindex der Koeffizienten angibt, mit k = 1, ..., N;
- ϕ₀ der mittlere Winkel ist, der eingestellt ist;
und wobei für die Koeffizienten aₖ, bₖ gilt, dass für mindestens zwei Werte des Indexes "k" gilt, dass nicht beide Koeffizienten aₖ, bₖ gleich Null sind.

2. Schaufelrad nach Anspruch 1, **dadurch gekennzeichnet, dass** die Schaufeln (51-52, 61-62, 71-72) von mindestens zwei aneinandergrenzenden Blöcken (B1, B2; Bⱼ, Bₖ) dadurch einen unterschiedlichen Schaufeleintrittswinkel (γ₁) und einen unterschiedlichen Schaufelaustrittswinkel (γ₂) aufweisen, dass die Schaufeln der Blöcke (B1, B2; Bⱼ, Bₖ) bei identischer Formgebung der Schaufeln (51-52, 61-62, 71-72) einen unterschiedlichen Staffelungswinkel αₛ ausbilden.

3. Schaufelrad nach Anspruch 1 oder 2, **dadurch gekennzeichnet, dass** die Schaufeln (54-54, 63-64, 73-74) von mindestens zwei aneinandergrenzenden Blöcken (B1, B2; Bⱼ, Bₖ) dadurch einen unterschiedlichen Schaufeleintrittswinkel (γ₁) oder einen unterschiedlichen Schaufelaustrittswinkel (γ₂) aufweisen, dass die Schaufeln der Blöcke (B1, B2; Bⱼ, Bₖ) eine unterschiedliche Form aufweisen.

4. Schaufelrad nach einem der vorangehenden Ansprüche, **dadurch gekennzeichnet, dass** zumindest zwei der Blöcke (B1, B2) einen unterschiedlichen Erstreckungswinkel (δ1) in Umfangsrichtung aufweisen, wobei die Blöcke mit unterschiedlichem Erstreckungswinkel eine unterschiedliche Anzahl von Schaufeln aufweisen.

5. Schaufelrad nach einem der vorangehenden Ansprüche, **dadurch gekennzeichnet, dass** die Schaufeln eines Blocks (B1, B2; Bⱼ, Bₖ) gegenüber einer nominalen Schaufelstellung geöffnet und die Schaufeln eines benachbarten Blocks (B1, B2; Bⱼ, Bₖ) gegenüber der nominalen Schaufelstellung geschlossen sind.

6. Schaufelradanordnung für einen Verdichter einer Strömungsmaschine, der aufweist:
- ein erstes Schaufelrad (6), das als Laufrad ausgebildet ist,
- ein zweites Schaufelrad (5), das stromaufwärts des ersten Schaufelrads (6) angeordnet und als Leitrad ausgebildet ist, und
- ein drittes Schaufelrad (7), das stromabwärts des ersten Schaufelrads (6) angeordnet und als Leitrad ausgebildet ist,
**dadurch gekennzeichnet, dass**
mindestens eines der Schaufelräder (4, 5, 6) als Schaufelrad gemäß Anspruch 1 ausgebildet ist.

7. Schaufelradanordnung nach Anspruch 6, **dadurch gekennzeichnet, dass** das zweite Schaufelrad (5) und das dritte Schaufelrad (7) als Schaufelrad gemäß Anspruch 1 ausgebildet sind, wobei beide Schaufelräder (5, 7) die gleiche Zahl von N Blöcken (B1, B2; Bⱼ, Bₖ) von Schaufeln (51-54, 71-74) mit N > 2 ausbilden, und wobei einem Block (Bⱼ, Bₖ) des zweiten Schaufelrads (5), in dem die Schaufeln des Blocks gegenüber einer ersten nominalen Schaufelstellung stärker geschlossen sind, ein Block (Bⱼ, Bₖ) des dritten Schaufelrads (7) zugeordnet ist, in dem die Schaufeln des Blocks gegenüber einer zweiten nominalen Schaufelstellung stärker geöffnet sind.

8. Schaufelradanordnung nach Anspruch 6, **dadurch gekennzeichnet, dass** das erste Schaufelrad (6) als Schaufelrad gemäß Anspruch 1 ausgebildet ist.

9. Schaufelradanordnung nach einem der Ansprüche 6 bis 8, **dadurch gekennzeichnet, dass** das als Leitrad ausgebildete zweite Schaufelrad (5) als Eintrittsleitrad ausgebildet ist.

## Claims

1. Blade wheel of an axial turbomachine, which blade wheel has:
- a multiplicity of blades (51-54, 61-64, 71-74) which form a blade row and are suitable and provided for extending radially in a flow path (8) of the axial turbomachine, wherein
- the blades (51-54, 61-64, 71-74) form a blade entry angle (γ₁) and a blade exit angle (γ₂), and
- the multiplicity of blades (51-54, 61-64, 71-74) form N blocks (B1, B2; Bⱼ, Bₖ) of blades, where N > 2, wherein
o the blades (51-54, 61-64, 71-74) of a block (B1, B2; Bⱼ, Bₖ) have in each case the same blade entry angle (γ₁) and the same blade exit angle (γ₂), and
o the blades (51-54, 61-64, 71-74) of at least two mutually adjacent blocks (B1, B2; Bⱼ, Bₖ) have a different blade entry angle (γ₁) and/or a different blade exit angle (γ₂),
**characterized in that**,
for the angular position of the blades (51-54, 61-64, 71-74) of the individual blocks, the following applies: ${φ}_{l} = {φ}_{0} + {\sum }_{k = 1}^{N} {a}_{k} cos \left(\frac{2 kπ}{N}l\right) + {b}_{k} sin \left(\frac{2 kπ}{N}l\right)$
where
- ϕ is the blade entry angle, the blade exit angle or the stagger angle of the blades of a block under consideration;
- aₖ, bₖ are freely selectable coefficients that lie in the range [-10°, 10°];
- the index "*l*" denotes the number of the block under consideration;
- N denotes the total number of blocks, where N>2;
- the index "k" denotes the running index of the coefficients, where k = 1, ..., N;
- ϕ₀ is the mean angle that is set;
and where, for the coefficients aₖ, bₖ, it is the case that, for at least two values of the index "k", it is the case that not both coefficients aₖ, bₖ are equal to zero.

2. Blade wheel according to Claim 1, **characterized in that** the blades (51-52, 61-62, 71-72) of at least two mutually adjacent blocks (B1, B2; Bⱼ, Bₖ) have a different blade entry angle (γ₁) and a different blade exit angle (γ₂) by virtue of the fact that the blades of the blocks (B1, B2; Bⱼ, Bₖ), in the case of identical shaping of the blades (51-52, 61-62, 71-72), form a different stagger angle αₛ.

3. Blade wheel according to Claim 1 or 2, **characterized in that** the blades (54-54, 63-64, 73-74) of at least two mutually adjacent blocks (B1, B2; Bⱼ, Bₖ) have a different blade entry angle (γ₁) or a different blade exit angle (γ₂) by virtue of the fact that the blades of the blocks (B1, B2; Bⱼ, Bₖ) have a different shape.

4. Blade wheel according to any of the preceding claims, **characterized in that** at least two of the blocks (B1, B2) have a different extent angle (δ1) in a circumferential direction, wherein the blocks with different extent angle have a different number of blades.

5. Blade wheel according to any of the preceding claims, **characterized in that** the blades of a block (B1, B2; Bⱼ, Bₖ) are opened in relation to a nominal blade setting and the blades of an adjacent block (B1, B2; Bⱼ, Bₖ) are closed in relation to the nominal blade setting.

6. Blade wheel arrangement for a compressor of a turbomachine, which blade wheel arrangement has:
- a first blade wheel (6), which is formed as a rotor,
- a second blade wheel (5), which is arranged upstream of the first blade wheel (6) and which is formed as a stator, and
- a third blade wheel (7), which is arranged downstream of the first blade wheel (6) and which is formed as a stator,
**characterized in that**
at least one of the blade wheels (4, 5, 6) is formed as a blade wheel according to Claim 1.

7. Blade wheel arrangement according to Claim 6, **characterized in that** the second blade wheel (5) and the third blade wheel (7) are formed as blade wheels according to Claim 1, wherein the two blade wheels (5, 7) form the same number of N blocks (B1, B2; Bⱼ, Bₖ) of blades (51-54, 71-74), where N > 2, and wherein a block (Bⱼ, Bₖ) of the second blade wheel (5), in which the blades of the block are closed to a greater degree in relation to a first nominal blade setting, is assigned a block (Bⱼ, Bₖ) of the third blade wheel (7), in which the blades of the block are opened to a greater degree in relation to a second nominal blade setting.

8. Blade wheel arrangement according to Claim 6, **characterized in that** the first blade wheel (6) is formed as a blade wheel according to Claim 1.

9. Blade wheel arrangement according to any of Claims 6 to 8, **characterized in that** the second blade wheel (5) formed as a stator is formed as an inlet stator.

## Revendications

1. Roue à aubes d'une turbomachine axiale comportant :
- une pluralité d'aubes (51 - 54, 61 - 64, 71 - 74) qui forment une rangée d'aubes et sont donc adaptées et prévues pour s'étendre dans le plan radial dans un chemin d'écoulement (8) de la turbomachine axiale ;
- les aubes (51 - 54, 61 - 64, 71 - 74) formant un angle d'entrée d'aube (yi) et un angle de sortie d'aube (y₂) ; et
- la pluralité d'aubes (51 - 54, 61 - 64, 71 - 74) formant N Blocs (B1, B2 ; Bⱼ, Bₖ) d'aubes avec N > 2 ;
o les aubes (51 - 54, 61 - 64, 71 - 74) d'un bloc (B1, B2 ; Bⱼ, Bₖ) comportant respectivement le même angle d'entrée d'aube (yi) et le même angle de sortie d'aube (y₂) ; et
o les aubes (51 - 54, 61 - 64, 71 - 74) d'au moins deux blocs (B1, B2 ; Bⱼ, Bₖ) connexes présentant un angle d'entrée d'aube (yi) différent et/ou un angle de sortie d'aube (y₂) différent ;
**caractérisée en ce que** :
pour la position angulaire des aubes (51 - 54, 61 - 64, 71 - 74) des blocs individuels, la relation suivante s'applique :
- ϕ étant l'angle d'entrée d'aube, l'angle de sortie d'aube ou l'angle de décalage des aubes d'un bloc considéré ;
- aₖ, bₖ étant des coefficients librement sélectionnables dans l'intervalle [- 10°, 10°] ;
- l'indice « l » indiquant le numéro du bloc considéré ;
- N indiquant le nombre total de blocs, avec N > 2 ;
- l'indice « k" » indiquant l'indice instantané des coefficients, avec k = 1, ..., N ;
- ϕ₀ étant l'angle médian réglé ; et
pour au moins deux valeurs de l'indice « k », les deux coefficients aₖ, bₖ n'étant pas tous les deux égaux à zéro pour les coefficients aₖ, bₖ.

2. Roue à aubes selon la revendication 1, **caractérisée en ce que** les aubes (51 - 52, 61 - 62, 71 - 72) d'au moins deux blocs connexes (B1, B2 ; Bⱼ, Bₖ) présentent ainsi un angle d'entrée d'aube (y₁) différent et un angle de sortie d'aube (y₂) différent, que les aubes des blocs (B1, B2 ; Bⱼ, Bₖ) forment un angle de décalage αₛ différent en cas de forme identique des aubes (51 - 52, 61 - 62, 71 - 72).

3. Roue à aubes selon la revendication 1 ou 2, **caractérisée en ce que** les aubes (54 - 54, 63 - 64, 73 - 74) d'au moins deux blocs (B1, B2 ; Bⱼ, Bₖ) connexes présentent ainsi un angle d'entrée d'aube (y₁) différent ou un angle de sortie d'aube (y₂) différent, que les aubes des blocs (B1, B2 ; Bⱼ, Bₖ) présentent une forme différente.

4. Roue à aubes selon l'une quelconque des revendications précédentes, **caractérisée en ce qu'**au moins deux des blocs (B1, B2) présente un angle d'extension (51) différent dans la direction périphérique, les blocs avec un angle d'extension différent présentant un nombre d'aubes différent.

5. Roue à aubes selon l'une quelconque des revendications précédentes, **caractérisée en ce que** les aubes d'un bloc (B1, B2 ; Bⱼ, Bₖ) sont ouvertes par rapport à une position d'aube nomimale et que les aubes d'un bloc (B1, B2 ; Bⱼ, Bₖ) connexe sont fermées par rapport à une position d'aube nominale.

6. Agencement de roues à aubes pour un compresseur d'une turbomachine, comportant :
- une première roue à aubes (6) qui est réalisée sous la forme d'un rotor ;
- une deuxième roue à aubes (5) qui est disposée en amont de la première roue à aubes (6) et est réalisée sous la forme d'une roue directrice ; et
- une troisième roue à aubes (7) qui est disposée en aval de la première roue à aubes (6) et est réalisée sous la forme d'une roue directrice ;
**caractérisé en ce que** :
au moins une des roues à aubes (4, 5, 6) est réalisée sous la forme d'une roue à aubes selon la revendication 1.

7. Agencement de roues à aubes selon la revendication 6, **caractérisé en ce que** la deuxième roue à aubes (5) et la troisième roue à aubes (7) sont réalisées sous la forme d'une roue à aubes selon la revendication 1, les deux roues à aubes (5, 7) formant le même nombre N de blocs (B1, B2 ; Bⱼ, Bₖ) d'aubes (51 - 54, 71 - 74) avec N > 2 et un bloc (Bⱼ, Bₖ) de la troisième roue à aubes (7) dans lequel les aubes du bloc par rapport à une deuxième position d'aube nominale sont plus ouvertes étant associé à un bloc (Bⱼ, Bₖ) de la deuxième roue à aubes (5) dans lequel les aubes du bloc sont plus fermées par rapport à une première position d'aube nominale.

8. Agencement de roues à aubes selon la revendication 6, **caractérisé en ce que** la première roue à aubes (6) est réalisée sous la forme d'une roue à aubes selon la revendication 1.

9. Agencement de roues à aubes selon l'une quelconque des revendications 6 à 8, **caractérisée en ce que** la deuxième roue à aubes (5) réalisée sous la forme d'une roue directrice est réalisée sous la forme d'une roue directrice en entrée.
